# EUROPÄISCHE PATENTSCHRIFT

(11) **EP 3 434 964 B1**
(45) Veröffentlichungstag und Bekanntmachung des Hinweises auf die Patenterteilung: **12.02.2020**
(21) Anmeldenummer: 17183558.0
(22) Anmeldetag: 27.07.2017
(51) Int. Cl.: F21S 8/02, F21V 21/04

(54) **HALTERUNG ZUR BEFESTIGUNG EINER BELEUCHTUNGSEINRICHTUNG ODER EINES BELEUCHTUNGSEINRICHTUNGSAUFHÄNGETEILS**
HOLDER FOR FIXING A LIGHTING INSTALLATION OR AN ILLUMINATION DEVICE SUSPENSION PART
FIXATION D'UN DISPOSITIF D'ÉCLAIRAGE OU D'UNE PARTIE DE SUSPENSION DE DISPOSITIF D'ÉCLAIRAGE

(43) Veröffentlichungstag der Anmeldung: 30.01.2019
(73) Patentinhaber: Bechter, Georg, 6941 Langenegg (AT)
(72) Erfinder: Bechter, Georg, 6941 Langenegg (AT)
(74) Vertreter: KLIMENT & HENHAPEL

(56) Entgegenhaltungen:
- EP-A1- 3 153 642
- WO-A1-2014/053145
- WO-A1-2017/054826

## Beschreibung

### GEBIET DER ERFINDUNG

Die vorliegende Erfindung betrifft eine Halterung zur Befestigung einer Beleuchtungseinrichtung oder eines Beleuchtungseinrichtungsaufhängeteils an einer Decke oder einer Wand, die Halterung umfassend einen im Wesentlichen zylinderförmigen Basiskörper, der sich entlang einer Längsachse von einem Basiskörperanfang bis zu einem Basiskörperende erstreckt und eine äußere Mantelfläche aufweist, wobei an der äußeren Mantelfläche ein Außengewinde angeordnet ist, welches sich zumindest abschnittsweise entlang der Längsachse erstreckt.

### STAND DER TECHNIK

Aus dem Stand der Technik sind Befestigungsmöglichkeiten für Beleuchtungseinrichtungen in Decken und/oder Wänden bekannt, bei denen die Leuchte zu einem überwiegenden Teil im Inneren der Decke/Wand, genauer in einem Hohlraum der Decke/Wand sitzt. Hierbei kann die Decke/Wand z.B. mit Gipskartonplatten ausgebildet sein, wobei dann relativ aufwändige Halterungen benötigt werden, um die Beleuchtungseinrichtung sicher an den Gipskartonplatten zu fixieren.

Weiters kann die Decke/Wand mit einer gegossenen Betonschicht ausgebildet sein. Für diesen Fall ist aus der EP 3153642 A1 ein Einbausystem mit einem Hohlkörper bekannt, der eine Aufnahmeöffnung für die Beleuchtungseinrichtung umfasst.

Die bekannten Lösungen weisen zum einen den Nachteil auf, dass für die unterschiedlichen Decken-/Wandarten gänzlich unterschiedliche Halterungen notwendig sind. Zum anderen kann das Aufbringen einer Spachtel- oder Putzschicht auf die Decke/Wand zu Problemen dahingehend führen, dass die jeweilige Halterung auf die durch die Spachtel- oder Putzschicht erhöhte Dicke der Decke/Wand nicht abgestimmt ist. Insbesondere ist üblicherweise ein schlechter Halt der Halterung in der Spachtel- oder Putzschicht gegeben.

Schließlich kann sich das Einspachteln/Einputzen von bekannten Halterungen schwierig gestalten, was einerseits einen erhöhten Herstellungsaufwand bedeutet und andererseits die Gefahr von optischen Mängeln beinhaltet.

Aus der WO 2017/054826 A1 ist ein Lampengehäuse bekannt, das mittels eines verschwenkbaren Sperrelements in einer Installationsöffnung lösbar verklemmt werden kann.

Aus der WO 2014/053145 A1 ist ein Teil einer Lampe bekannt, der einen zylinderförmigen Körper hat, auf dem ein Außengewinde sowie ein Innengewinde angeordnet sind. Der Teil kann alleine in einer Installationsöffnung befestigt werden oder indem der Teil in Eingriff mit einem Aufnahmeelement gebracht wird.

### AUFGABE DER ERFINDUNG

Aufgabe der vorliegenden Erfindung ist es, eine Halterung zur Befestigung einer Beleuchtungseinrichtung oder eines Beleuchtungseinrichtungsaufhängeteils zur Verfügung zu stellen, die die oben genannten Nachteile vermeidet. Insbesondere soll die erfindungsgemäße Halterung bei unterschiedlichen Decken-/Wandkonstruktionen einsetzbar sein und einen optimalen Halt in einer Spachtel- oder Putzschicht bieten. Vorzugsweise soll die Halterung das Aufbringen der Spachtel- oder Putzschicht erleichtern.

### DARSTELLUNG DER ERFINDUNG

Zur Lösung der genannten Aufgabe ist es bei einer Halterung zur Befestigung einer Beleuchtungseinrichtung oder eines Beleuchtungseinrichtungsaufhängeteils an einer Decke oder einer Wand, die Halterung umfassend einen im Wesentlichen zylinderförmigen Basiskörper, der sich entlang einer Längsachse von einem Basiskörperanfang bis zu einem Basiskörperende erstreckt und eine äußere Mantelfläche aufweist, wobei an der äußeren Mantelfläche ein Außengewinde angeordnet ist, welches sich zumindest abschnittsweise entlang der Längsachse erstreckt, erfindungsgemäß vorgesehen, dass im Bereich des Basiskörperendes mindestens ein Ankerelement zur Verdrehsicherung der Halterung in einem Putz oder einer Spachtelmasse angeordnet ist, wobei das mindestens eine Ankerelement in einer ersten Richtung vom Basiskörper absteht, wobei die erste Richtung zumindest eine Richtungskomponente aufweist, welche Richtungskomponente in einer normal auf die Längsachse stehenden Normalebene liegt.

Das Außengewinde ermöglicht die Befestigung der Halterung an einer Vielzahl unterschiedlicher Decken-/Wandsysteme. Beispielsweise kann die Halterung mit dem Basiskörperanfang voran in einer Aufnahmeöffnung eines Hohlkörpers eines Einbausystems gemäß der EP 3153642 A1 verschraubt werden. Darüberhinaus kann durch entsprechendes Drehen der Halterung genau eingestellt werden, wieviel die Halterung die Decke/Wand überragt. D.h. wenn auf die Decke/Wand noch eine Spachtel- oder Putzschicht aufgebracht wird, kann durch Drehen der Halterung erreicht werden, dass die Halterung die Decke (ohne Putz- oder Spachtelschicht) um genau die Dicke der Spachtel- oder Putzschicht überragt. Dies ermöglicht ein bündiges Abschließen der Halterung mit der Spachtel- oder Putzschicht, was außerdem mit einem guten Halt der Halterung in der Spachtel- oder Putzschicht einhergeht.

"Abstehen" ist hier und im Folgenden stets als vom Basiskörper weg weisend bzw. nach außen weisend zu verstehen, sofern nicht explizit anders angegeben.

Indem das mindestens eine Ankerelement vom Basiskörper absteht, wird es bei Aufbringung der Spachtel- oder Putzschicht einfach in diese Schicht mit eingespachtelt bzw. eingeputzt. Es versteht sich, dass das mindestens eine Ankerelement neben der Verdrehsicherung entsprechend auch eine Sicherung der Halterung gegen eine ungewünschte Positionsänderung aufgrund einer axial, d.h. entlang der Längsachse, wirkenden Kraft bietet.

Gemäß der Definition der ersten Richtung gibt es nicht genau eine mögliche, sondern prinzipiell unendlich viele mögliche erste Richtungen. Beispielsweise sind alle von der Längsachse weg nach außen weisenden Richtungen, die zumindest eine radiale (normal auf die Längsachse stehende) Richtungskomponente haben, mögliche erste Richtungen. Weiters wären auch sämtliche Richtungen, die tangential zur Mantelfläche verlaufen und zumindest eine Richtungskomponente in der Normalebene haben, mögliche erste Richtungen. Letztere können prinzipiell entlang des gesamten Umfangs des Basiskörpers an der Mantelfläche angenommen werden.

Es versteht sich, dass auch erste Richtungen möglich sind, die vollständig, d.h. mit allen Richtungskomponenten, in der Normalebene liegen. In diesem Fall steht die jeweilige erste Richtung normal auf die Längsachse (und schließt mit dieser also einen Winkel von 90° ein). Typischerweise liegt der Winkel, den die erste Richtung mit der Längsachse einschließt, in einem Bereich von 80° bis 100°, vorzugsweise in einem Bereich von 85° bis 95°.

Die genaue geometrische Form des mindestens einen Ankerelements kann variieren. Beispielsweise kann das jeweilige Ankerelement in Aufsicht entlang der Längsrichtung gesehen eine im Wesentlichen rechteckige oder trapezartige Form aufweisen oder eine im Wesentlichen dreieckige oder halbkreisartige Form. Entsprechend kann das jeweilige Ankerelement zumindest abschnittsweise die Form eines Quaders oder Prismas aufweisen oder einer Halbkugel. Denkbar wäre aber beispielsweise auch, dass das jeweilige Ankerelement zumindest abschnittsweise die Form eines Zylinders oder Zapfens aufweist.

Um die Beleuchtungseinrichtung oder das Beleuchtungseinrichtungsaufhängeteil bequem mit der Halterung verbinden zu können, ist vorzugsweise eine an sich bekannte Befestigungsstruktur für die Beleuchtungseinrichtung oder den Beleuchtungseinrichtungsaufhängeteil an einer Innenseite des Basiskörpers ausgebildet, insbesondere ein Vorsprung oder ein Absatz oder ein Gewinde oder ein Bajonettverschlussteil oder ein Schnappverschlussteil oder ein Magnetverschlussteil.

Um eine besonders gute Verzahnung bzw. einen besonders guten Halt der Halterung in der Putz- oder Spachtelschicht zu ermöglichen, ist es bei einer bevorzugten Ausführungsform der erfindungsgemäßen Halterung vorgesehen, dass mehrere Ankerelemente vorgesehen sind, die im Bereich des Basiskörperendes umfänglich, vorzugsweise mit gleichen oder periodisch gleichen Abständen zueinander, über den Basiskörper verteilt sind. Unter "periodisch gleichen" Abständen ist ein Fall zu verstehen, bei dem nicht alle Abstände gleich sind, sondern sich eine Abfolge von unterschiedlichen Abständen der aufeinander folgenden Ankerelemente entlang des Umfangs (also in einer umfänglichen Richtung) wiederholt.

Wie gesagt, kann die erfindungsgemäße Halterung durch Drehen an eine gewünschte Dicke der herzustellenden Spachtel- oder Putzschicht angepasst werden. Um darüberhinaus einen einfach herzustellenden, perfekten bündigen Anschluss der Spachtel- oder Putzschicht an die Halterung zu ermöglichen, ist es bei der erfindungsgemäßen Halterung vorgesehen, dass eine Putz- oder Spachtelkante vorgesehen ist, die im Bereich des Basiskörperendes in einer zweiten Richtung vom Basiskörper absteht, wobei die zweite Richtung zumindest eine Richtungskomponente in einer Längsrichtung aufweist, welche Längsrichtung zur Längsachse parallel ist und vom Basiskörperanfang zum Basiskörperende weist, und dass die Putz- oder Spachtelkante das mindestens eine Ankerelement und den Basiskörper in der Längsrichtung überragt.

D.h. die Längsrichtung bzw. die entsprechende Richtungskomponente der zweiten Richtung weist vom Basiskörper weg und damit auch von der Decke/Wand, wenn die Halterung in dieser befestigt ist. Denkbar ist, dass die zweite Richtung vollständig parallel zur Längsrichtung ist, d.h. dass sämtliche Richtungskomponenten der zweiten Richtung parallel zur Längsrichtung sind.

Die Putz- oder Spachtelkante bildet eine vorstehende definierte Begrenzung, bis zu der die Putz- oder Spachtelschicht aufgetragen wird. Sofern Putz- oder Spachtelmasse über die Putz- oder Spachtelkante hinaus in Richtung Längsachse in den vom Basiskörper der Halterung begrenzten freien Raum eingebracht wird, kann diese Masse problemlos von der Halterung wieder abgekratzt werden. Die Putz- oder Spachtelkante ermöglicht somit die leichte Erzeugung eines wohldefinierten bündigen Abschlusses der Putz- oder Spachtelschicht zur Halterung hin.

Wie bereits bemerkt, kann die erfindungsgemäße Halterung mit einem Hohlkörper eines an sich bekannten Einbausystems zur Befestigung einer Beleuchtungseinrichtung oder eines Beleuchtungseinrichtungsaufhängeteils in einer, vorzugsweise mit Beton, gegossenen Schicht einer Decke/Wand verwendet werden. Hierzu wird vor dem Ausgießen einer Schalung mit der jeweiligen Vergussmasse, insbesondere mit flüssigem Beton, ein Positionierelement auf der Schalung fixiert. Auf dem Positionierelement wird die erfindungsgemäße Halterung befestigt, auf welche wiederum ein Hohlkörper mit einer mit einem Innengewinde versehenen Aufnahmeöffnung geschraubt wird. Statt des Innengewindes könnten natürlich auch an sich bekannte andere, insbesondere arretierbare, Mittel vorgesehen sein, die in Eingriff mit dem Außengewinde der erfindungsgemäßen Halterung gebracht werden können, beispielsweise ein Rastelement oder eine Zahnleiste. Auf diese Weise ergibt sich eine Fixierung des Hohlkörpers auf der Schalung. Hierauf erfolgt das Ausgießen. Nachdem die Vergussmasse ausgehärtet ist, werden die Schalung sowie das Positionierelement entfernt.

Die Halterung schließt nun im Wesentlichen bündig mit der gegossenen Schicht ab und muss ein Stück aus der Aufnahmeöffnung des Hohlkörpers gedreht werden, um an die gewünschte Dicke der noch aufzutragenden Putz- oder Spachtelschicht angepasst zu werden. Es sei bemerkt, dass beim Auftragen der Putz- oder Spachtelschicht das mindestens eine Ankerelement zugeputzt/zugespachtelt wird und dann in der Putz-/Spachtelschicht angeordnet ist, um als Sicherung gegen Positionsänderungen der Halterung, insbesondere als Verdrehsicherung, fungieren zu können. Sofern die Halterung die Putz- oder Spachtelkante aufweist, wird das bündige Auftragen der Putz- oder Spachtelschicht im Bereich der Halterung deutlich erleichtert.

Damit ein problemloses Herausdrehen der Halterung möglich ist, dürfen die Ankerelemente zumindest nicht zu stark mit der Vergussmasse in Kontakt stehen, andernfalls die Ankerelemente so innig mit der Vergussmasse verbunden sind, dass sie das Verdrehen der Halterung blockieren. Letzterer Fall kann insbesondere dann gegeben sein, wenn das mindestens eine Ankerelement von allen Seiten mit Vergussmasse umgossen worden ist.

Um also sicherzustellen, dass die erfindungsgemäße Halterung nach dem Vergießen verdreht bzw. aus der Aufnahmeöffnung des Hohlkörpers herausgedreht werden kann, ist es bei einer bevorzugten Ausführungsform der erfindungsgemäßen Halterung vorgesehen, dass das mindestens eine Ankerelement in einer umfänglichen Richtung gesehen mindestens eine Seitenfläche aufweist, dass im Bereich des Basiskörperendes mindestens ein Schalungselement angeordnet ist, welches, vorzugsweise mittels mindestens einer Sollbruchstelle, lösbar mit dem Basiskörper verbunden ist und in einer dritten Richtung vom Basiskörper absteht, wobei die dritte Richtung zumindest eine in der Normalebene liegende Richtungskomponente aufweist, und dass das mindestens eine Schalungselement so angeordnet und dimensioniert ist, dass mindestens ein in der umfänglichen Richtung an die mindestens eine Seitenfläche anschließender Freihaltebereich von Vergussmasse freigehalten wird, wenn die Halterung mit dem Basiskörperende zu einer Schalung weisend auf dieser Schalung angeordnet ist und mit der Vergussmasse übergossen wird.

Die Verbindung des mindestens einen Schalungselements mit dem Basiskörper kann direkt oder indirekt, d.h. unter Zwischenschaltung von mindestens einem anderen Element, sein. Weiters kann das mindestens eine Schalungselement als separates Element gefertigt sein, das z.B. durch Aufstecken auf den Basiskörper formschlüssig und/oder kraftschlüssig mit diesem lösbar verbunden ist.

Unter "umfänglicher Richtung" sind hier und im Folgenden die Richtungen im und gegen den Uhrzeigersinn stets subsumiert.

Je nach konkreter Geometrie des jeweiligen Ankerelements kann dieses in umfänglicher Richtung mehrere Seitenflächen aufweisen. Beispielsweise können bei einem zylinderförmigen Ankerelement, das senkrecht vom Basiskörper absteht - d.h. die erste Richtung steht normal auf die Längsachse -, jene Teile des Mantels, die der umfänglichen Richtung zugewandt sind als Seitenflächen angesehen werden, sodass in diesem Beispiel zwei Seitenflächen gegeben wären.

Die dritte Richtung fällt vorzugsweise - aber nicht notwendigerweise - mit der ersten Richtung zusammen. Insbesondere können sämtliche Richtungskomponenten der dritten Richtung in der Normalebene liegen, sodass die dritte Richtung einen rechten Winkel mit der Längsachse einschließt. Typischerweise liegt der Winkel, den die dritte Richtung mit der Längsachse einschließt, in einem Bereich von 80° bis 100°, vorzugsweise in einem Bereich von 85° bis 95°.

Besonders bevorzugt weist die dritte Richtung eine Richtungskomponente parallel zur Längsrichtung auf. D.h. die dritte Richtung ist so orientiert, dass ein äußerer Rand des jeweiligen Schalungselements in Längsrichtung gesehen hinter jenem Bereich angeordnet ist, mit dem das jeweilige Schalungselement am Basiskörper angeordnet bzw. mit diesem (vorzugsweise über die mindestens eine Sollbruchstelle) verbunden ist. In einer Seitenansicht ergibt sich somit eine Art dachförmige Geometrie des mindestens einen Schalungselements. Diese Geometrie ermöglicht, dass die Halterung, wenn sie beim Vergießen auf der Schalung angeordnet ist, mit dem äußeren Rand des mindestens einen Schalungselements auf der Schalung aufliegt. Alternativ oder zusätzlich kann der äußere Rand des mindestens einen Schalungselements mit einer Art Dichtlippe versehen sein, die die Halterung in Längsrichtung gesehen abschließt, um so sicherzustellen, dass die Halterung, wenn sie beim Vergießen auf der Schalung angeordnet ist, mit dem äußeren Rand bzw. mit der Dichtlippe des äußeren Rands des mindestens einen Schalungselements auf der Schalung aufliegt. Durch besagtes Aufliegen kann verhindert werden, dass beim Vergießen Vergussmasse zwischen das mindestens eine Schalungselement und die Schalung gelangt.

Der mindestens eine Freihaltebereich muss nicht unmittelbar an die Seitenfläche des mindestens einen Ankerelements anschließen. Insbesondere kann auch ein schmaler Spalt zwischen der Seitenfläche und dem Freihaltebereich angeordnet sein, der so dimensioniert ist, dass entweder überhaupt keine Vergussmasse hindurchtreten kann oder nur soviel, dass der resultierende schmale Streifen von Vergussmasse nach dem Aushärten keinen großen Widerstand dem Verdrehen der Halterung entgegensetzt und beim Verdrehen einfach "abgedreht" bzw. weggebrochen wird.

Der mindestens eine Freihaltebereich selbst wird durch das mindestens eine Schalungselement beim Vergießen von Vergussmasse freigehalten und ermöglicht also nach dem Vergießen das Herausdrehen der Halterung.

Dabei wird durch den mindestens einen Freihaltebereich bzw. aufgrund des mindestens einen Freihaltebereichs die Verbindung zwischen dem mindestens einen Ankerelement und Vergussmasse verhindert oder zumindest soweit geschwächt, dass das Herausdrehen/-schrauben der Halterung möglich ist. Hierzu kann es z.B. genügen, dass der mindestens eine Freihaltebereich lediglich einen Winkelbereich abdeckt, der so groß ist, dass eine gewisse Drehung, z.B. eine Vierteldrehung, der Halterung ermöglicht wird, ohne dass das mindestens eine Ankerelement mit seiner mindestens einen Seitenfläche gegen die ausgehärtete Vergussmasse stößt oder eine vernachlässigbar wenig vorhandene Vergussmasse mit der mindestens einen Seitenfläche nicht abgeschert werden kann. Die ermöglichte Drehung muss dabei nur so groß sein, dass sich die Halterung in Längsrichtung soweit aus der Decke heraus bewegt hat, dass das mindestens eine Ankerelement bei einer weiteren Drehung in derselben Drehrichtung nicht mehr die ausgehärtete Vergussmasse berührt. D.h. die Halterung kann dann beliebig weit aus der Decke bzw. dem Hohlkörper heraus gedreht werden.

Damit der Freihaltebereich die geschilderte Funktion voll erfüllen kann, wird das mindestens eine Schalungselement nach dem Aushärten der Vergussmasse und dem Entfernen der Schalung samt Positionierelement vom Basiskörper gelöst und entfernt. Dies geschieht vorzugsweise durch Abbrechen des mindestens einen Schalungselements an der mindestens einen Sollbruchstelle, wobei z.B. ein Schraubenzieher und/oder eine Zange zu Hilfe genommen werden kann.

Strukturell bedeutet das oben Gesagte vorzugsweise, dass das mindestens eine Ankerelement in einer umfänglichen Richtung gesehen mindestens eine Seitenfläche aufweist, dass im Bereich des Basiskörperendes mindestens ein Schalungselement angeordnet ist, welches, vorzugsweise mittels mindestens einer Sollbruchstelle, lösbar mit dem Basiskörper verbunden ist und in einer dritten Richtung vom Basiskörper absteht, wobei die dritte Richtung zumindest eine in der Normalebene liegende Richtungskomponente aufweist, dass in einer Längsrichtung, die parallel zur Längsachse ist und vom Basiskörperanfang zum Basiskörperende weist, das mindestens eine Schalungselement vor und/oder neben dem mindestens einen Ankerelement angeordnet ist und dass in umfänglicher Richtung das mindestens eine Schalungselement zumindest einen Bereich ausfüllt, der hinter der mindestens einen Seitenfläche des mindestens einen Ankerelements angeordnet ist, wobei eine Erstreckung dieses zumindest einen Bereichs in der ersten Richtung zumindest so groß ist wie die Erstreckung des mindestens einen Ankerelements in der ersten Richtung, um mindestens einen an die mindestens eine Seitenfläche anschließenden Freihaltebereich von Vergussmasse freizuhalten, wenn die Halterung mit dem Basiskörperende zu einer Schalung weisend auf dieser Schalung angeordnet ist und mit der Vergussmasse übergossen wird.

Wie oben ausgeführt muss der Freihaltebereich nicht zwingend unmittelbar an die Seitenfläche anschließen, sondern kann auch in umfänglicher Richtung gesehen unter Zwischenanordnung eines Spalts hinter der mindestens einen Seitenfläche angeordnet sein. Der mindestens eine Freihaltebereich wird dabei in Längsrichtung gesehen vom mindestens einen Schalungselement verdeckt. Hierzu ist das mindestens eine Schalungselement in Längsrichtung vor dem und/oder im mindestens einen Freihaltebereich angeordnet.

Mit nochmals anderen Worten kann vorgesehen sein, dass im Bereich des Basiskörperendes mindestens ein Schalungselement angeordnet ist, welches, vorzugsweise mittels mindestens einer Sollbruchstelle, lösbar mit dem Basiskörper verbunden ist und in einer dritten Richtung vom Basiskörper absteht, wobei die dritte Richtung zumindest eine in der Normalebene liegende Richtungskomponente aufweist, wobei entlang der Längsachse und vom Basiskörperanfang zum Basiskörperende gesehen das mindestens eine Schalungselement mindestens einen Freihaltebereich verdeckt und/oder ausfüllt, um den mindestens einen Freihaltebereich von Vergussmasse freizuhalten, wenn die Halterung mit dem Basiskörperende zu einer Schalung weisend auf dieser Schalung angeordnet ist und mit der Vergussmasse übergossen wird, wobei an das Ankerelement der Freihaltebereich oder an jedes der Ankerelemente einer der Freihaltebereiche in einer umfänglichen Richtung anschließt und wobei sich der mindestens eine Freihaltebereich sowohl in der umfänglichen Richtung als auch in der ersten Richtung erstreckt, wobei die Erstreckung des mindestens einen Freihaltebereichs in der ersten Richtung zumindest so groß ist wie die Erstreckung des mindestens einen Ankerelements in der ersten Richtung.

Es sei bemerkt, dass es auch denkbar ist, Ausführungsvarianten der erfindungsgemäßen Halterung ohne Schalungselement mit dem Einbausystem bzw. Hohlkörper zu verwenden. Dies ist insbesondere dann möglich, wenn die Halterung nach dem Vergießen nicht durch eine Drehung aus der Aufnahmeöffnung herausbewegt werden muss, sondern durch eine axiale bzw. rein translatorische Bewegung. Beispielsweise könnte die Halterung aus der Aufnahmeöffnung entlang der Längsachse herausgezogen werden, wenn z.B. eine arretierbare Zahnleiste im Hohlkörper bzw. in der Aufnahmeöffnung zur Verbindung mit der Halterung vorgesehen ist, deren Arretierung gelöst worden ist. Selbst wenn das mindestens eine Ankerelement mit einer gegen die Längsrichtung weisenden Oberseite beim Vergießen mit der Vergussmasse in Berührung kommen sollte, ist die dadurch erzeugte Verbindung üblicherweise nicht stark genug, um besagte translatorische Bewegung, insbesondere besagtes Herausziehen, der Halterung zu verhindern.

Bei einer besonders bevorzugten Ausführungsform der erfindungsgemäßen Halterung ist vorgesehen, dass mehrere Ankerelemente vorgesehen sind und dass das mindestens eine Schalungselement die in umfänglicher Richtung zwischen den Ankerelementen angeordneten Freihaltebereiche zumindest abschnittsweise ausfüllt. Dies ermöglicht einerseits ein problemloses Herausdrehen der Halterung aus der Aufnahmeöffnung des Hohlkörpers nach dem Vergießen. Andererseits gewährleistet die Vielzahl an Ankerelementen einen perfekten Halt in der Putz- oder Spachtelschicht.

Wie oben bereits geschildert, ist das mindestens eine Schalungselement vorzugsweise so ausgelegt, dass beim Vergießen keine Vergussmasse zwischen das mindestens eine Schalungselement und die Schalung kommen kann. Entsprechend ist es bei einer besonders bevorzugten Ausführungsform der erfindungsgemäßen Halterung vorgesehen, dass das mindestens eine Schalungselement das mindestens eine Ankerelement in der ersten Richtung überragt und dass das mindestens eine Schalungselement in einer Längsrichtung, die zur Längsachse parallel ist und vom Basiskörperanfang zum Basiskörperende weist, die Halterung abschließt. Das "Abschließen" durch das mindestens eine Schalungselement schließt nicht aus, dass es auch noch Punkte von anderen Elementen der Halterung geben kann, die gemeinsam mit dem mindestens einen Schalungselement die Halterung in der Längsrichtung abschließen. Beispielsweise kann dies auf die Spachtelkante zutreffen. Es gibt aber bei dieser Ausführungsvariante jedenfalls kein anderes Element der Halterung, welches das mindestens eine Schalungselement in Längsrichtung überragt. Mit anderen Worten berandet das mindestens eine Schalungselement die Halterung in Längsrichtung.

Um ein besonders leichtes Herausdrehen der Halterung nach dem Vergießen zu ermöglichen, ist es bei einer besonders bevorzugten Ausführungsform der erfindungsgemäßen Halterung vorgesehen, dass das mindestens eine Schalungselement den Basiskörper, vorzugsweise ringförmig, umfänglich umgibt. Entsprechend wird zumindest ein Freihaltebereich geschaffen, der den Basiskörper umfänglich umgibt. Die Kontur bzw. der Querschnitt des mindestens einen Schalungselements in der Normalebene muss nicht ringförmig sein, sondern könnte z.B. auch quadratisch oder rechteckig sein. Im besagten Querschnitt muss aber natürlich eine Ausnehmung für den Basiskörper vorhanden sein.

Entsprechend den obigen Ausführungen kann das mindestens eine Ankerelement mit einer gegen die Längsrichtung weisenden Oberseite beim Vergießen mit der Vergussmasse in Berührung kommen, wobei die so resultierende Verbindung zwischen der Vergussmasse und dem mindestens einen Ankerelement in der Regel nicht ausreicht, um das Verdrehen bzw. Herausdrehen der Halterung nach dem Vergießen zu verhindern. Allerdings kann besagte Verbindung das Verdrehen bzw. Herausdrehen erschweren. Bei einer besonders bevorzugten Ausführungsform der erfindungsgemäßen Halterung ist daher vorgesehen, dass in einer Längsrichtung gesehen, die zur Längsachse parallel ist und vom Basiskörperanfang zum Basiskörperende weist, das mindestens eine Schalungselement das mindestens eine Ankerelement vollständig verdeckt.

Vorzugsweise wirkt das mindestens eine Schalungselement dabei wie eine Haube für das mindestens eine Ankerelement und bewahrt letzteres vor jeglichem Kontakt mit der Vergussmasse.

Insbesondere wird auf diese Weise eine Kontaktierung der Oberseite des mindestens einen Ankerelements mit der Vergussmasse ausgeschlossen.

Bei einer besonders bevorzugten Ausführungsform der erfindungsgemäßen Halterung ist vorgesehen, dass das mindestens eine Schalungselement, vorzugsweise mittels mindestens einer Sollbruchstelle, mit dem mindestens einen Ankerelement lösbar verbunden ist und vorzugsweise mit diesem eine im Wesentlichen geschlossene Oberfläche ausbildet. Diese Ausführung ermöglicht eine besonders einfache Trennung bzw. ein besonders einfaches Abbrechen des mindestens einen Schalungselements nach dem Vergießen. Im mindestens einen Schalungselement verbleibt nach der Trennung mindestens ein Ausschnitt, der dem mindestens einen Ankerelement entspricht.

Unter einer "im Wesentlichen geschlossenen Oberfläche" ist eine Oberfläche zu verstehen, die für die Vergussmasse, insbesondere für Beton, undurchlässig ist, aber z.B. für Luft durchlässig sein kann.

Eine solche im Wesentlichen geschlossene Oberfläche kann durch das mindestens eine Schalungselement und das mindestens eine Ankerelement auch dann gebildet werden, wenn das mindestens eine Schalungselement überhaupt nicht direkt (sondern nur über den Basiskörper) mit dem mindestens einen Ankerelement verbunden ist. Dies kann das Lösen bzw. Abbrechen des mindestens einen Schalungselements, insbesondere nach dem Vergießen, erleichtern. Daher ist es bei einer bevorzugten Ausführungsform der erfindungsgemäßen Halterung vorgesehen, dass das mindestens eine Ankerelement in mindestens einer Ausnehmung des mindestens einen Schalungselements so angeordnet ist, dass das mindestens eine Ankerelement vom mindestens einen Schalungselement durch jeweils einen Spalt getrennt ist. Vorzugsweise umgibt dabei das mindestens eine Schalungselement das mindestens eine Ankerelement nicht nur in der umfänglichen Richtung, sondern auch in der ersten Richtung.

Typischerweise beträgt eine Breite des mindestens einen Spalts 0,1 mm bis 0,2 mm, sodass beim Vergießen keine Vergussmasse, insbesondere kein flüssiger Beton, durch den Spalt dringen kann.

Es sei bemerkt, dass es bei dieser Ausführungsvariante auch möglich sein kann, dass ein gewisser vernachlässigbarer Anteil von Vergussmasse durch den sich ergebenden mindestens einen Spalt zwischen dem mindestens einen Ankerelement und dem mindestens einen Schalungselement beim Vergießen gelangt. Ein solcher vernachlässigbarer Anteil wäre z.B. dann gegeben, wenn nach dem Aushärten eine Art dünner Steg von Vergussmasse verbleibt, welcher Steg jedoch das Herausdrehen der Halterung nicht verhindern kann, sondern beim Herausdrehen einfach abgeschert wird.

Bei einer bevorzugten Ausführungsform der erfindungsgemäßen Halterung ist vorgesehen, dass die Halterung aus Kunststoff oder Metall, vorzugsweise als Spritzgussteil (aus besagten Materialien), gefertigt ist, wobei unter Metall nicht nur Reinmetalle, sondern auch Metalllegierungen wie z.B. Aluminiumlegierungen zu verstehen sind. Zum einen wird hierdurch eine besonders kostengünstige Herstellung ermöglicht. Zum anderen kann durch den Kunststoff ein Anhaften von Vergussmasse und/oder Spachtel- oder Putzmasse vermieden oder zumindest stark reduziert werden. Weiters kann die Halterung stabil genug ausgeführt werden, insbesondere hart genug, um mit dem Außengewinde ein Innengewinde in eine Gipskartonplatte oder Gipsfaserplatte schneiden zu können, wenn die Halterung in ein entsprechend dimensioniertes Loch der Gipskartonplatte oder Gipsfaserplatte eingedreht wird. Letzteres ermöglicht eine besonders einfache Befestigung der erfindungsgemäßen Halterung in einer Decke/Wand mit der Gipskartonplatte oder Gipsfaserplatte.

Wie aus den obigen Erläuterungen hervorgeht, kann die erfindungsgemäße Halterung bei verschiedensten Decken-/Wandkonstruktionen eingesetzt werden. Entsprechend dem oben Gesagten ist erfindungsgemäß daher eine Decke oder Wand vorgesehen, umfassend eine erfindungsgemäße Halterung sowie eine Platte, insbesondere Gipskartonplatte oder Gipsfaserplatte, wobei die Halterung in einem Loch der Platte angeordnet und mittels einer Schraubverbindung oder Klebeverbindung und im Loch gehalten ist und wobei bevorzugt das mindestens eine Ankerelement in einer auf der Platte aufgetragenen Spachtelschicht oder Putzschicht angeordnet ist und wobei besonders bevorzugt eine Dicke der Spachtelschicht oder Putzschicht im Wesentlichen einem entlang der Längsachse gemessenen Abstand zwischen der Platte und einer Putz- oder Spachtelkante der Halterung entspricht. Als Platte kann z.B. auch eine Holzplatte bzw. ein Holzbrett in Frage kommen.

Vorzugsweise ist hinter der Platte, d.h. auf einer dem mindestens einen Ankerelement gegenüberliegenden Seite der Platte, zumindest direkt im Anschluss an das Loch ein Hohlraum vorgesehen, um die Montage der Halterung zu erleichtern.

Die Klebeverbindung könnte z.B. mittels eines Klebers durch direktes Verkleben der Halterung mit einer das Loch begrenzenden inneren Oberfläche erfolgen, wobei das Außengewinde eine besonders gute Haftung des Klebers an der Halterung gewährleistet.

Besagte Schraubverbindung kann auf unterschiedlichste Weise realisiert sein. Analog zum oben Gesagten ist bei einer bevorzugten Ausführungsform der erfindungsgemäßen Decke oder Wand vorgesehen, dass die Platte eine Gipskartonplatte oder Gipsfaserplatte ist und dass die Halterung mit ihrem Außengewinde direkt in die Gipskartonplatte oder Gipsfaserplatte eingeschraubt ist, wobei eine das Loch begrenzende innere Oberfläche zumindest abschnittsweise durch das Außengewinde eingeschnitten ist. D.h. durch die Drehbewegung der Halterung wird in der Gipskartonplatte oder Gipsfaserplatte ein zum Außengewinde der Halterung komplementäres Innengewinde erzeugt bzw. eingeschnitten. Dies bewirkt eine besonders einfache, rasche und kostengünstige Herstellung, da vor der Montage der Halterung lediglich ein passend dimensioniertes Loch in die Gipskartonplatte oder Gipsfaserplatte geschnitten bzw. gebohrt werden muss.

Bei einer bevorzugten Ausführungsform der erfindungsgemäßen Decke oder Wand ist vorgesehen, dass die Halterung mittels einer mit dem Außengewinde in Eingriff stehenden Mutter im Loch gehalten ist, wobei vorzugsweise die Mutter einen größeren Durchmesser als das Loch aufweist und die Platte zwischen der Mutter und dem mindestens einen Ankerelement angeordnet ist. Die Mutter kann insbesondere vor Verbauung der Platte auf einer Rückseite der Platte fixiert, beispielsweise angeklebt, werden. Es wäre aber z.B. auch denkbar, dass die Mutter im Loch befestigt, beispielsweise eingeklebt, ist. Darüberhinaus ist es auch denkbar, dass die Halterung im Loch angeordnet und mit der Mutter auf der Rückseite der Platte gekontert bzw. angezogen wird, bevor die Platte verbaut wird, sodass die Mutter nicht extra auf der Rückseite der Platte fixiert bzw. angeklebt zu werden braucht.

Bei einer bevorzugten Ausführungsform der erfindungsgemäßen Decke oder Wand ist vorgesehen, dass die Halterung in einer Ausnehmung eines Füllkörpers angeordnet und mittels einer Schraubverbindung oder Klebeverbindung und in der Ausnehmung gehalten ist, dass sich der Füllkörper zumindest mit einem Halteabschnitt in einer Richtung mit einer Breite erstreckt, die größer ist als eine Breite des Lochs, wobei sich der Halteabschnitt normal auf diese Richtung mit einer Länge erstreckt, die höchstens einer Länge des Lochs entspricht, und dass in einer normal auf die Längsachse stehenden und von dieser weg weisenden Richtung gesehen die Platte zwischen dem Halteabschnitt und dem mindestens einen Ankerelement angeordnet ist.

Vorzugsweise wird die Halterung zunächst im Füllkörper befestigt. Sofern der Füllkörper eine Gipskartonplatte und/oder Gipsfaserplatte umfasst und die Ausnehmung in dieser Platte angeordnet ist, kann die Schraubverbindung, mit der die Halterung gehalten ist, z.B. mittels eines Innengewindes in einer die Ausnehmung begrenzenden inneren Oberfläche erfolgen, wobei das Innengewinde durch die Halterung selbst bzw. durch deren Außengewinde beim Eindrehen der Halterung in die Ausnehmung geschnitten wird.

Die Schraubverbindung kann aber auch beispielsweise mittels einer Mutter erfolgen, die in der Ausnehmung fixiert (z.B. verklebt) ist oder die größer als zumindest ein Abschnitt der Ausnehmung dimensioniert und hinter diesem Abschnitt angeordnet ist, wobei in letzterem Fall der Füllkörper zumindest abschnittsweise zwischen der Mutter und dem mindestens einen Ankerelement der Halterung angeordnet ist.

Die Halterung kann aber auch einfach mittels eines an sich bekannten Klebers mit dem Füllkörper verklebt werden, wobei die Halterung dabei in der Ausnehmung des Füllkörpers angeordnet ist. Wiederum gewährleistet das Außengewinde eine besonders gute Haftung des Klebers an der Halterung.

Die genannte Dimensionierung des Füllkörpers in Relation zum Loch ermöglicht in jedem Fall die Montage des Füllkörpers an der Platte, indem der Füllkörper so gedreht und/oder gekippt wird, dass zumindest der Halteabschnitt vollständig durch das Loch in den dahinter liegenden Hohlraum eingeführt werden kann, woraufhin der Füllkörper in die entgegengesetzte Richtung gekippt und/oder gedreht wird und in dieser Orientierung nun nicht mehr durch das Loch retour bewegt werden kann. Vorzugsweise ist der Füllkörper dann abschnittsweise im Loch selbst angeordnet, wobei jedenfalls die Halterung zumindest abschnittsweise im Loch angeordnet ist.

Ggf. kann der Füllkörper sodann mit der Platte verschraubt werden. Alternativ oder zusätzlich zu dieser Verschraubung wäre auch eine Verklebung des Füllkörpers mit der Platte denkbar.

Wie weiter oben bereits im Detail geschildert, kann die Halterung auch zur Befestigung einer Beleuchtungseinrichtung oder eines Beleuchtungseinrichtungsaufhängeteils an einer Decke/Wand mit einer Schicht aus einer ausgehärteten Vergussmasse, insbesondere mit einer Betonschicht, verwendet werden. Entsprechend ist erfindungsgemäß eine Decke oder Wand vorgesehen, umfassend eine erfindungsgemäße Halterung sowie einen in eine Vergussmasseschicht, vorzugsweise Betonschicht, eingegossenen Hohlkörper, wobei die Halterung in eine Aufnahmeöffnung des Hohlkörpers eingeschraubt ist und wobei vorzugsweise das mindestens eine Ankerelement in einer auf der Betonschicht aufgetragenen Spachtelschicht oder Putzschicht angeordnet ist.

Wie weiter oben ebenfalls bereits im Detail geschildert, kann nach der Herstellung (und Aushärtung) der Vergussmasseschicht durch Drehen der Halterung aus der Aufnahmeöffnung des Hohlkörpers genau eingestellt werden, um welchen Abstand die Halterung, insbesondere die Putz- oder Spachtelkante der Halterung, die Vergussmasseschicht in Längsrichtung überragt. Entsprechend kann dann leicht eine Putz- oder Spachtelschicht aufgebracht werden, deren Dicke genau dem genannten Abstand entspricht. Entsprechend ist es bei einer bevorzugten Ausführungsform der erfindungsgemäßen Decke oder Wand vorgesehen, dass eine Dicke der Spachtelschicht oder Putzschicht im Wesentlichen einem entlang der Längsachse gemessenen Abstand zwischen der Vergussmasseschicht und der Putz- oder Spachtelkante entspricht.

### KURZE BESCHREIBUNG DER FIGUREN

Die Erfindung wird nun anhand von Ausführungsbeispielen näher erläutert. Die Zeichnungen sind beispielhaft und sollen den Erfindungsgedanken zwar darlegen, ihn aber keinesfalls einengen oder gar abschließend wiedergeben.

Dabei zeigt:
- Fig. 1: eine axonometrische Ansicht einer erfindungsgemäßen Halterung
- Fig. 2a: eine axonometrische Ansicht einer weiteren Ausführungsform der erfindungsgemäßen Halterung mit einem Schalungselement
- Fig. 2b: eine Seitenansicht der Halterung aus Fig. 2a
- Fig. 2c: eine Aufsicht auf die Halterung aus Fig. 2a
- Fig. 2d: eine Schnittansicht gemäß dem Schnitt A aus Fig. 2c
- Fig. 3: eine schematische Darstellung der Befestigung eines Beleuchtungseinrichtungsaufhängeteils an einer Decke mit einer Gipskartonplatte mittels der Halterung aus Fig. 1
- Fig. 4: eine schematische Darstellung analog zu Fig. 3 nach dem Befestigen, wobei die Decke mit einer Spachtelschicht versehen ist
- Fig. 5: eine schematische Darstellung der Montage eines Hohlkörpers mittels der Halterung aus Fig. 2a sowie mittels eines Positionierelements auf einer Schalung
- Fig. 6: eine schematische Darstellung analog zu Fig. 5 nach erfolgter Montage
- Fig. 7: eine schematische Darstellung analog zu Fig. 6 nach Erzeugung einer Betonschicht durch Ausgießen der Schalung mit Beton
- Fig. 8: eine schematische Darstellung analog zu Fig. 7, wobei die Schalung und das Positionierelement entfernt sind
- Fig. 9: eine vergrößerte Ansicht des Details B aus Fig. 8
- Fig. 10: eine schematische Darstellung analog zu Fig. 8, wobei das Schalungselement entfernt und die Halterung aus dem Hohlkörper ein Stück weit herausgedreht ist
- Fig. 11: eine schematische Illustration der Entfernung des Schalungselements
- Fig. 12: eine schematische Darstellung analog zu Fig. 10, wobei eine Putzschicht auf die Betonschicht aufgebracht ist
- Fig. 13: eine schematische Darstellung der Befestigung eines Beleuchtungseinrichtungsaufhängeteils an der Decke gemäß Fig. 12
- Fig. 14: eine schematische Darstellung der Befestigung der Halterung aus Fig. 1 an einer Decke mit einer Gipskartonplatte mittels eines Füllkörpers
- Fig. 15: eine schematische Darstellung analog zu Fig. 14, wobei die Halterung an der Decke befestigt ist und mittels der Halterung ein Beleuchtungseinrichtungsaufhängeteil und wobei die Decke mit einer Spachtelschicht versehen ist
- Fig. 16: eine Aufsicht auf eine weitere Ausführungsform der erfindungsgemäßen Halterung mit im Wesentlichen dreieckförmigen Ankerelementen
- Fig. 17: eine Aufsicht auf eine weitere Ausführungsform der erfindungsgemäßen Halterung mit im Wesentlichen halbkreisförmigen Ankerelementen
- Fig. 18a: eine Aufsicht auf eine weitere Ausführungsform der erfindungsgemäßen Halterung mit im Wesentlichen zapfenförmigen Ankerelementen
- Fig. 18b: eine Darstellung analog zu Fig. 18a, wobei außerdem zwei Schalungselemente vorgesehen sind
- Fig. 19: eine schematische Darstellung analog zu Fig. 4, wobei die Halterung direkt in die Gipskartonplatte geschraubt ist

### WEGE ZUR AUSFÜHRUNG DER ERFINDUNG

Fig. 1 zeigt eine erfindungsgemäße Halterung 1 zur Befestigung einer Beleuchtungseinrichtung oder eines Beleuchtungseinrichtungsaufhängeteils 2 an einer Decke 3 oder einer Wand. Die Halterung 1 umfasst einen im Wesentlichen zylinderförmigen Basiskörper 7, der sich entlang einer Längsachse 8 in einer Längsrichtung 52 von einem Basiskörperanfang 9 bis zu einem Basiskörperende 10 erstreckt. Der Basiskörper 7 weist eine äußere Mantelfläche 11 auf, an der ein Außengewinde 12 angeordnet ist, welches sich zumindest abschnittsweise entlang der Längsachse 8 erstreckt und zur Fixierung der Halterung 1 in der Decke 3 bzw. Wand verwendet werden kann. In der Seitenansicht der Fig. 2b ist erkennbar, dass bei der dargestellten Ausführungsform das Außengewinde 12 nicht die gesamte Mantelfläche 11 ausfüllt, sodass sich ein (vom Außengewinde 12) freier Bereich der Mantelfläche 11 zwischen dem Außengewinde 12 und dem Basiskörperende 10 ergibt.

Um die Beleuchtungseinrichtung oder das Beleuchtungseinrichtungsaufhängeteil 2 bequem mit der Halterung 1 verbinden zu können, ist vorzugsweise eine an sich bekannte Befestigungsstruktur 17 für die

Beleuchtungseinrichtung oder den Beleuchtungseinrichtungsaufhängeteil 2 an einer Innenseite des Basiskörpers 7 ausgebildet. In den Ausführungsbeispielen der Fig. 1 und Fig. 2a bis 2d ist die Befestigungsstruktur durch zwei gegenüberliegende Vorsprünge ausgebildet, die mit einer komplementären Nut 26 der Beleuchtungseinrichtung oder des Beleuchtungseinrichtungsaufhängeteil 2 in Eingriff gebracht werden können, vgl. Fig. 3. Hierdurch wird eine Verbindung zwischen der Halterung 1 und der Beleuchtungseinrichtung oder dem Beleuchtungseinrichtungsaufhängeteil 2 in der Art eines Bajonettverschlusses geschaffen.

Im Bereich des Basiskörperendes 10 ist mindestens ein Ankerelement 13 zur Verdrehsicherung der Halterung 1 in einem Putz oder einer Spachtelmasse angeordnet, wobei das mindestens eine Ankerelement 13 in einer ersten Richtung 15 vom Basiskörper 7 absteht, also vom Basiskörper 7 weg weist. Die erste Richtung 15 weist dabei zumindest eine Richtungskomponente auf, welche Richtungskomponente in einer normal auf die Längsachse 8 stehenden Normalebene 48 (vgl. z.B. Fig. 2b) liegt.

Im dargestellten Ausführungsbeispiel der Fig. 1 (aber auch der Figuren 2a-d) sind vier Ankerelemente 13 vorgesehen, die im Bereich des Basiskörperendes 10 entlang des Umfangs des Basiskörpers 7 und in einer umfänglichen Richtung 20 gesehen mit gleichen Abständen zueinander über den Basiskörper 7 verteilt angeordnet sind, um einen besonders guten Halt der Halterung 1 in einer Putzschicht 5 (vgl. z.B. Fig. 12) oder Spachtelschicht 21 (vgl. z.B. Fig. 4) zu ermöglichen. Jedes der Ankerelemente 13 steht in einer ersten Richtung 15 ab, wobei die ersten Richtungen 15 im Wesentlichen vollständig, d.h. bis auf mögliche geringfügige Abweichungen, in der Normalebene 48 liegen bzw. normal auf die Längsachse 8 stehen.

Die genaue geometrische Form sowie die genaue Anzahl der Ankerelemente 13 können variieren. Die vier Ankerelemente 13 in den Ausführungsbeispielen der Fig. 1 und Fig. 2a bis 2d verjüngen sich etwas entlang der ersten Richtungen 15. In Aufsicht entlang der Längsrichtung 52 gesehen haben die Ankerelemente eine Form, die einem Trapez ähnelt, vgl. Fig. 2c.

Zur exemplarischen Illustration einer weiteren möglichen Form und einer weiteren möglichen Anzahl der Ankerelemente 13 zeigt Fig. 16 in einer Aufsicht analog zu Fig. 2c schematisch eine Ausführungsvariante der erfindungsgemäßen Halterung 1 mit drei Ankerelementen 13, die annähernd gleichmäßig bzw. mit gleichen Abständen zueinander entlang der umfänglichen Richtung 20 am Basiskörper 7 angeordnet sind. In Längsrichtung 52 gesehen weisen die Ankerelemente 13 eine im Wesentlichen dreieckige Form auf. Weiters ist in Fig. 16 eine Befestigungsstruktur 17 erkennbar, die ähnlich wie im Ausführungsbeispiel der Fig. 1 und der Figuren 2a-2d als Vorsprung ausgebildet ist, der in Eingriff mit der komplementären Nut 26 der

Beleuchtungseinrichtung bzw. des Beleuchtungseinrichtungsaufhängeteils 2 gebracht werden kann. Zur exemplarischen Illustration einer weiteren möglichen Form und einer weiteren möglichen Anzahl der Ankerelemente 13 zeigt Fig. 17 in einer Aufsicht analog zu Fig. 16 schematisch eine Ausführungsvariante der erfindungsgemäßen Halterung 1 mit fünf Ankerelementen 13, die annähernd gleichmäßig bzw. mit gleichen Abständen zueinander entlang der umfänglichen Richtung 20 am Basiskörper 7 angeordnet sind. In Längsrichtung 52 gesehen weisen die Ankerelemente 13 eine im Wesentlichen halbkreisförmige Form auf. Weiters ist auch in Fig. 17 eine Befestigungsstruktur 17 erkennbar, die wie im Ausführungsbeispiel der Fig. 16 als Vorsprung ausgebildet ist, der in Eingriff mit der komplementären Nut 26 der Beleuchtungseinrichtung bzw. des Beleuchtungseinrichtungsaufhängeteils 2 gebracht werden kann.

Zur exemplarischen Illustration einer weiteren möglichen Form und einer weiteren möglichen Anzahl der Ankerelemente 13 zeigt Fig. 18a in einer Aufsicht analog zu Fig. 16 schematisch eine Ausführungsvariante der erfindungsgemäßen Halterung 1 mit zwei Ankerelementen 13, die gegenüberliegend bzw. mit gleichen Abständen zueinander entlang der umfänglichen Richtung 20 am Basiskörper 7 angeordnet sind. Die Ankerelemente 13 sind als im Wesentlichen zapfen- oder zylinderförmige Stifte ausgeführt. In Längsrichtung 52 gesehen ergibt sich somit eine im Wesentlichen rechteckige Form der Ankerelemente 13. Weiters ist auch in Fig. 18a eine Befestigungsstruktur 17 erkennbar, die wie im Ausführungsbeispiel der Fig. 16 als Vorsprung ausgebildet ist, der in Eingriff mit der komplementären Nut 26 der Beleuchtungseinrichtung bzw. des Beleuchtungseinrichtungsaufhängeteils 2 gebracht werden kann.

Das Außengewinde 12 kann, wie gesagt, zur Befestigung der Halterung 1 in der Decke 3 bzw. Wand verwendet werden. Dabei ermöglicht das Außengewinde 12 außerdem, dass durch einfaches Drehen der Halterung 1 eingestellt werden kann, um wieviel die Halterung 1 in Längsrichtung 52 die Decke 3 bzw. Wand überragt, d.h. wie groß ein in Längsrichtung 52 gemessener Abstand eines äußersten Punktes oder Abschlusses der Halterung 1 zur Decke 3 bzw. Wand, in der die Halterung 1 montiert ist, ist. Entsprechend kann die Halterung 1 genau soweit aus der Decke 3 bzw. Wand herausgedreht werden, bis der genannte Abstand einer gewünschten Dicke 40, 41 einer aufzubringenden Spachtelschicht 21 oder Putzschicht 5 entspricht.

Um darüberhinaus einen einfach herzustellenden, perfekten bündigen Anschluss der Spachtelschicht 21 oder Putzschicht 5 an die Halterung 1 zu ermöglichen, weist diese in den dargestellten Ausführungsvarianten eine Putz- oder Spachtelkante 14 auf. Diese Putz- oder Spachtelkante 14 steht im Bereich des Basiskörperendes 10 in einer zweiten Richtung 16 vom Basiskörper 7 ab, wobei die zweite Richtung 16 zumindest eine Richtungskomponente in der Längsrichtung 52 aufweist. In den dargestellten Ausführungsvarianten fällt die zweite Richtung 16 mit der Längsrichtung 52 zusammen, d.h. sämtliche Richtungskomponenten der zweiten Richtung 16 sind parallel zur Längsrichtung 52. Die Putz- oder Spachtelkante 14 bildet in Längsrichtung 52 gesehen den Abschluss der Halterung 1 und überragt entsprechend das mindestens eine Ankerelement 13 und den Basiskörper 7 in der Längsrichtung 52. Die Putz- oder Spachtelkante 14 bildet somit eine vorstehende definierte Begrenzung der Halterung 1, bis zu der die Putzschicht 5 oder Spachtelschicht 21 aufgetragen wird. Sofern Putz- oder Spachtelmasse über die Putz- oder Spachtelkante 14 hinaus in Richtung Längsachse 8 in den vom Basiskörper 7 der Halterung 1 begrenzten freien Raum eingebracht wird, kann diese Masse problemlos von der Halterung 1 wieder abgekratzt werden. D.h. die Putz- oder Spachtelkante 14 ermöglicht die leichte Erzeugung eines wohldefinierten bündigen Abschlusses der Putzschicht 5 oder Spachtelschicht 21 zur Halterung 1 hin.

Die erfindungsgemäße Halterung 1 ist vorzugsweise aus Kunststoff oder Metall bzw. einer Metalllegierung, insbesondere einer Aluminiumlegierung, gefertigt, was unter anderem ein Anhaften von Spachtel- oder Putzmasse vermeiden oder zumindest stark reduzieren hilft und somit die einfache Herstellung eines bündigen Abschlusses Putzschicht 5 oder Spachtelschicht 21 zur Halterung 1 hin unterstützt. Darüberhinaus kann durch besagte Materialwahl sichergestellt werden, dass die Halterung 1 stabil bzw. hart genug ausgeführt ist, um mit dem Außengewinde 12 ein Innengewinde in eine Gipskartonplatte 4 oder Gipsfaserplatte schneiden zu können, wenn die Halterung 1 in ein entsprechend dimensioniertes Loch 27 der Gipskartonplatte 4 oder Gipsfaserplatte eingedreht wird. Letzteres ermöglicht eine besonders einfache Befestigung der erfindungsgemäßen Halterung 1 in einer Decke 3 bzw. Wand mit der Gipskartonplatte 4 oder Gipsfaserplatte.

Fig. 19 zeigt eine solcherart in einer Decke 3 mit einer Gipskartonplatte 4 montierte Halterung 1 samt in der Halterung 1 befestigtem Beleuchtungseinrichtungsaufhängeteil 2. Die Gipskartonplatte 4 ist in an sich bekannter Weise an zumindest einem Metallprofilträger 22 mittels Schrauben 23 fixiert. Hinter der Gipskartonplatte 4, d.h. auf jener Seite der Gipskartonplatte 4, auf der auch der mindestens eine Metallprofilträger 22 angeordnet ist, ist entsprechend ein Hohlraum 55 ausgebildet. In diesen Hohlraum 55 kann die in die Gipskartonplatte 4 eingeschraubte Halterung 1 mit dem Basiskörperanfang 9 hineinragen. Weiters können im Hohlraum 55 elektrische Leitungen zur Stromversorgung der Beleuchtungseinrichtung geführt werden, welche elektrischen Leitungen mit einem vom Beleuchtungseinrichtungsaufhängeteil 2 gehaltenen Kabel 25 der Beleuchtungseinrichtung in an sich bekannter Weise elektrisch verbunden werden können.

Das Loch 27 weist einen Durchmesser 28 (vgl. Fig. 3) auf, der eine Spur kleiner als ein Außendurchmesser 39 (vgl. Fig. 3) des Basiskörpers 7 bzw. des Außengewindes 12 ist. Wenn nun die Halterung in das Loch 27 eingedreht wird, schneidet das Außengewinde 12 in eine das Loch 27 begrenzende innere Oberfläche 29 ein Innengewinde, welches in Eingriff mit dem Außengewinde 12 steht und gemeinsam mit Außengewinde 12 eine Schraubverbindung darstellt, durch welche die Halterung 1 im Loch 27 gehalten ist.

Wie bereits ausgeführt, wird die Halterung 1 soweit ins Loch 27 eingedreht, bis der Abstand zwischen der Putz- oder Spachtelkante 14 und der Gipskartonplatte 4 der gewünschten Dicke 40 der aufzubringenden Spachtelschicht 21 entspricht. Sodann wird die Spachtelschicht 21 aufgebracht, wodurch die Ankerelemente 13 in die Spachtelschicht 21 eingebracht werden und nach Aushärten der Spachtelschicht 21 die Halterung 1 gegen Positionsänderungen, insbesondere gegen ein Verdrehen, sichern.

Schließlich kann der Beleuchtungseinrichtungsaufhängeteil 2 in der Halterung 1 mittels der Befestigungsstruktur 17 und der Nut 26 befestigt werden.

Eine weitere Möglichkeit, die Halterung 1 im Loch 27 mittels einer Schraubverbindung zu halten, besteht darin, eine Mutter 24 vorzusehen, mit der das Außengewinde 12 in Eingriff gebracht wird. Denkbar wäre es z.B., die Mutter 24 im Loch 27 zu fixieren, z.B. zu verkleben. Eine hierzu alternative Variante ist in Fig. 3 und Fig. 4 gezeigt. Der Durchmesser 28 des Lochs 27 ist hier größer als der Außendurchmesser 39 des Außengewindes 12, sodass die Halterung 1 problemlos in das Loch 27 eingeführt werden kann. Im Hohlraum 55 ist die Mutter 24 genau hinter dem Loch 27 angeordnet. Die Mutter 24 kann hierfür insbesondere vor Verbauung der Gipskartonplatte 4 (aber nach Erzeugung des Lochs 27) auf einer Rückseite der Gipskartonplatte 4 - d.h. auf jener Seite der Gipskartonplatte 4, die nach der Verbauung dem Hohlraum 55 zugewandt ist - fixiert, beispielsweise angeklebt, werden. Die Mutter 24 weist einen größeren Durchmesser als das Loch 27 auf und passt daher nicht durch das Loch 27, sodass die Mutter 24 zumindest formschlüssig auf der Gipskartonplatte 4 gehalten ist. Die Halterung 1 wird zur Montage an der Gipskartonplatte 4 durch das Loch 27 geführt und mit der Mutter 24 verschraubt bzw. in die Mutter 24 eingeschraubt - entsprechend der gewünschten Dicke 40 der aufzubringenden Spachtelschicht 21.

Alternativ zur eben beschriebenen Montage kann die Halterung 1 im Loch 27 angeordnet und mit der Mutter 24 auf der Rückseite der Gipskartonplatte 4 gekontert bzw. angezogen werden, bevor die Gipskartonplatte 4 verbaut wird, sodass die Mutter 24 nicht extra auf der Rückseite der Gipskartonplatte 4 fixiert bzw. angeklebt zu werden braucht.

Es ergibt sich in beiden geschilderten Fällen eine Anordnung der Gipskartonplatte 4 zwischen den Ankerelementen 13 und der Mutter 24.

Anschließend wird die Spachtelschicht 21 mit der gewünschten Dicke 40 aufgetragen, wobei durch die Putz- oder Spachtelkante 14 ein perfekter bündiger Anschluss der Spachtelschicht 21 an die Halterung 1 leicht sichergestellt werden kann. Schließlich kann wiederum der Beleuchtungseinrichtungsaufhängeteil 2 in der Halterung 1 mittels der Befestigungsstruktur 17 und der Nut 26 befestigt werden, was in Fig. 4 strichliert angedeutet ist.

Eine weitere Möglichkeit, die Halterung 1 im Loch 27, vorzugsweise mittels einer Schraubverbindung, zu halten, ist in Fig. 14 und Fig. 15 gezeigt. Dabei wird die Halterung 1 zunächst in einer Ausnehmung 47 eines Füllkörpers 42 angeordnet und mittels einer Schraubverbindung oder Klebeverbindung in der Ausnehmung 47 gehalten.

Im gezeigten Ausführungsbeispiel ist der Füllkörper 42 aus einem Oberteil 43 und einem Unterteil 44 aufgebaut, wobei der Oberteil 43 und der Unterteil 44 jeweils aus einer Gipskartonplatte oder Gipsfaserplatte gebildet sind und übereinander angeordnete Ausnehmungen bzw. Ausschnitte aufweisen, die wiederum die Ausnehmung 47 des Füllkörpers 42 ausbilden.

Weiters ist im gezeigten Ausführungsbeispiel eine Schraubverbindung mittels einer Mutter 24 vorgesehen, wobei der Durchmesser der Mutter 24 größer ist als der Durchmesser der Ausnehmung 47 im Unterteil 44 und als der Durchmesser der Ausnehmung 47 in einem an den Unterteil 44 anschließenden ersten Abschnitt 56 des Oberteils 43. An diesen ersten Abschnitt 56 des Oberteils 43 schließt jedoch ein zweiter Abschnitt 57 des Oberteils 43 an, in dem der Durchmesser der Ausnehmung 47 größer ist als der Durchmesser der Mutter 24. Die Mutter 24 ist so in der Ausnehmung 47 angeordnet, dass sie auf dem ersten Abschnitt 56 aufliegt, wobei die Halterung 1 mit dem Außengewinde 12 in die Mutter 24 soweit eingeschraubt ist, dass die Putz- oder Spachtelkante 14 den Unterteil 44 in Längsrichtung 52 soweit überragt, wie es der gewünschten Dicke 40 der aufzubringenden Spachtelschicht 21 entspricht.

Der Füllkörper 42 ist dann abschnittsweise zwischen den Ankerelemente 13 und der Mutter 24 angeordnet. Genauer gesagt, ist der Unterteil 44 vollständig zwischen den Ankerelementen 13 und der Mutter 24 angeordnet und der Oberteil 43 nur mit seinem ersten Abschnitt 56.

Die Halterung 1 könnte aber beispielsweise auch einfach mittels eines an sich bekannten Klebers mit dem Füllkörper 42 verklebt werden, wobei die Halterung 1 dabei in der Ausnehmung 47 des Füllkörpers 42 angeordnet ist.

Der Oberteil 43 des Füllkörpers 42 stellt einen Halteabschnitt dar, der sich in einer Richtung mit einer maximalen Füllkörperbreite 46 erstreckt, die größer ist als eine Breite 45 des Lochs 27. Normal auf diese Richtung erstreckt sich der Oberteil 43 mit einer Länge, die kleiner gleich einer Länge des Lochs 27 ist. Diese Dimensionierung ermöglicht das Einfädeln des Füllkörpers 42 durch das Loch 27, wie dies in Fig. 14 durch die strichliert dargestellten Umrisse des Füllkörpers 42 und durch die zugehörigen Pfeile illustriert ist. Dabei wird der Füllkörper 42 aus einer Anfangsorientierung, in der der Oberteil 43 im Wesentlichen parallel zur Gipskartonplatte 4 angeordnet ist, zunächst so gedreht bzw. gekippt, dass der Füllkörper 42 vollständig durch das Loch 27 in den dahinter liegenden Hohlraum 55 eingeführt werden kann. Hierauf wird der Füllkörper 42 durch Kippen bzw. Drehen in der entgegengesetzten Richtung in die Anfangsorientierung zurück gebracht, in welcher der Füllkörper 42 nicht mehr durch das Loch 27 retour bewegt werden kann. Durch Absenken wird der Füllkörper 42 abschnittsweise im Loch 27 selbst angeordnet, wobei der Unterteil 44 eine Länge und eine Breite aufweist, die höchsten so groß wie die Länge und Breite 45 des Lochs 27 sind.

Ggf. kann der Füllkörper 42 sodann mit der Gipskartonplatte 4 mittels Schrauben 23 verschraubt werden. Im Ergebnis ist jedenfalls die Halterung 1 zumindest abschnittsweise im Loch angeordnet, wie in Fig. 15 zu erkennen ist.

Anschließend wird die Spachtelschicht 21 mit der gewünschten Dicke 40 aufgetragen, wobei durch die Putz- oder Spachtelkante 14 ein perfekter bündiger Anschluss der Spachtelschicht 21 an die Halterung 1 leicht sichergestellt werden kann. Schließlich kann wiederum der Beleuchtungseinrichtungsaufhängeteil 2 in der Halterung 1 mittels der Befestigungsstruktur 17 und der Nut 26 befestigt werden, was in Fig. 15 strichliert angedeutet ist.

Das Außengewinde 12 der erfindungsgemäßen Halterung 1 ermöglicht weiters die Befestigung der Halterung 1 an einer Decke 3 bzw. Wand, die eine gegossene Schicht, vorzugsweise eine Betonschicht 6, sowie ein Einbausystem gemäß der EP 3153642 A1 aufweist. Die Figuren 5 bis 13 illustrieren die einzelnen Schritte der Herstellung einer entsprechenden Decke 3 unter Verwendung einer erfindungsgemäßen Halterung 1, die vorzugsweise mindestens ein Schalungselement 18 aufweist, welches z.B. in Fig. 2a dargestellt ist.

Wie in Fig. 5 dargestellt, wird vor dem Ausgießen einer Schalung 38 mit der jeweiligen Vergussmasse, insbesondere mit flüssigem Beton, ein Positionierelement 36 auf der Schalung 38, die im Wesentlichen zumindest ein plattenförmiges Element bzw. Brett umfasst, fixiert. Die Fixierung erfolgt z.B. mittels eines Nagels 37.

Auf dem Positionierelement 36 wird nun die erfindungsgemäße Halterung 1 befestigt. Hierzu weist das Positionierelement 36 im gezeigten Ausführungsbeispiel Haken 58 auf, die mit der Befestigungsstruktur 17 in Eingriff gebracht werden, wenn die Halterung 1 entlang ihrer Längsachse 8 über das Positionierelement 36 geschoben wird, was in Fig. 5 durch den Pfeil angedeutet ist. Um ein unerwünschtes Abziehen bzw. Lösen der Halterung 1 vom Positionierelement 36 zu verhindern, werden von oben stiftförmige Blockierelemente 51 in das Positionierelement 36 eingeführt, die ein Zurückfedern der Haken 58 verhindern, sodass die Haken 58 zumindest eine unerwünscht große, vorzugsweise jegliche, Bewegung der Befestigungsstruktur 17 und damit der Halterung 1 entlang der Längsachse 8 und von der Schalung 38 weg formschlüssig blockieren.

Sodann wird ein Hohlkörper 30 des Einbausystems mit einer ein Innengewinde aufweisenden Aufnahmeöffnung 34 auf die Halterung 1 bzw. auf deren Außengewinde 12 geschraubt. Die Halterung 1 befindet sich sodann mit dem Basiskörperanfang 9 voran in der Aufnahmeöffnung 34. Auf diese Weise ergibt sich eine Fixierung des Hohlkörpers 30 auf der Schalung 38. Der Hohlkörper 30 weist im gezeigten Ausführungsbeispiel einen Unterteil 32 auf, in dem die Aufnahmeöffnung 34 angeordnet ist. Am Unterteil 32 sind außerdem Füße 35 angeordnet, mit denen der Unterteil 32 bzw. der Hohlkörper 30 sich an der Schalung 38 abstützt. D.h. der Unterteil 32 kann soweit auf die Halterung 1 aufgeschraubt werden, bis die Füße 35 auf der Schalung 38 aufsetzen.

Weiters umfasst der Hohlkörper 30 einen Oberteil 31, der mit dem Unterteil 32 in an sich bekannter Weise lösbar verbunden werden kann, z.B. durch Verschraubung oder einen Rastverschluss. Dabei kann der Oberteil 31 z.B. erst nach dem vollständigen Verschrauben des Unterteils 32 mit der Halterung 1 mit dem Unterteil 32 verbunden werden.

Vom Oberteil 31 führt zumindest ein Schlauch 33 weg, durch den elektrische Leitungen (nicht dargestellt) in den Hohlkörper 30 geführt werden können.

Fig. 6 zeigt den so auf der Schalung 38 positionierten Hohlkörper 30.

Hierauf erfolgt das Ausgießen bzw. die Erzeugung der Betonschicht 6, vgl. Fig. 7.

Nachdem die Betonschicht 6 ausgehärtet ist, werden die Schalung 38 sowie das Positionierelement 36 entfernt, vgl. Fig. 8.

Die Halterung 1 schließt nun im Wesentlichen bündig mit der Betonschicht 6 ab und muss ein Stück aus der Aufnahmeöffnung 34 gedreht werden (vgl. Pfeile in Fig. 10), um an die gewünschte Dicke 41 der noch aufzutragenden Putzschicht 5 (vgl. Fig. 12) angepasst zu werden. Beim Auftragen der Putzschicht 5 werden die Ankerelement 13 zugeputzt und sind dann in der Putzschicht 5 angeordnet, um als Sicherung gegen Positionsänderungen der Halterung 1, insbesondere als Verdrehsicherung, fungieren zu können. Analog zum oben Gesagten erleichtert die Putz- oder Spachtelkante 14 dabei das bündige Auftragen der Putzschicht 5 im Bereich der Halterung 1 deutlich.

Damit ein problemloses Herausdrehen der Halterung 1 aus der Aufnahmeöffnung 34 möglich ist, dürfen die Ankerelemente 13 zumindest nicht zu stark mit der Betonschicht 6 in Kontakt stehen, andernfalls die Ankerelemente 13 so innig mit der Betonschicht 6 verbunden sind, dass sie das Verdrehen der Halterung 1 blockieren. Letzterer Fall wäre insbesondere dann gegeben, wenn die Ankerelement 13 von allen Seiten mit Beton umgossen worden wären.

Um sicherzustellen, dass die Halterung 1 nach dem Vergießen verdreht bzw. aus der Aufnahmeöffnung 34 herausgedreht werden kann, ist das mindestens eine Schalungselement 18 vorgesehen, wobei die Halterung 1 im Ausführungsbeispiel der Figuren 2a bis 13 genau ein Schalungselement 18 aufweist.

In allen gezeigten Ausführungsbeispielen, bei denen ein Schalungselement 18 vorgesehen ist, ist das mindestens eine Schalungselement 18 über mindestens eine Sollbruchstelle lösbar mit dem Basiskörper 7 verbunden.

Weiters steht das mindestens eine Schalungselement 18 jedenfalls in einer dritten Richtung 49 vom Basiskörper 7 im Bereich des Basiskörperendes 10 ab, wobei die dritte Richtung 49 zumindest eine in der Normalebene 48 liegende Richtungskomponente aufweist. In den dargestellten Ausführungsbeispielen liegt die dritte Richtung 49 (wie die erste Richtung 15) im Wesentlichen vollständig in der Normalebene 48, vgl. z.B. Fig. 2b.

In umfänglicher Richtung 20 gesehen weist jedes Ankerelement 14 zumindest eine Seitenfläche 53 auf. Die Anordnung und Dimensionierung des mindestens einen Schalungselements 18 ist nun so, dass mindestens ein in der umfänglichen Richtung 20 an die mindestens eine Seitenfläche 53 anschließender Freihaltebereich 19 von der Verguss- bzw. Betonmasse freigehalten wird, wenn die Halterung 1 mit dem Basiskörperende 10 zur Schalung 38 weisend auf der Schalung 38 angeordnet ist und mit der Verguss-/Betonmasse übergossen wird (vgl. Fig. 6 und Fig. 7). Mit anderen Worten verdeckt das mindestens eine Schalungselement 18 in Längsrichtung 52 gesehen den mindestens einen Freihaltebereich 19 und/oder füllt diesen aus. In Fig. 2a sind entsprechend den vier Ankerelementen 13 vier Freihaltebereiche 19 vorgesehen bzw. durch das Schalungselement 18 verdeckt bzw. ausgefüllt, wobei die Freihaltebereiche 19 durch die punktierten Pfeile gekennzeichnet sind.

Wie in Fig. 2a zu erkennen ist, schließen die Freihaltebereiche 19 nicht unmittelbar an die Seitenflächen 53 der Ankerelemente 13 an, sondern es sind schmale Spalte zwischen den Seitenflächen 53 und den Freihaltebereichen 19 angeordnet. Diese Spalte sind im gezeigten Ausführungsbeispiel jedoch so schmal, dass beim Vergießen mit Beton kein Beton durch die Spalte dringen kann. Der guten Ordnung halber sei bemerkt, dass natürlich auch Ausführungsvarianten möglich sind, die gänzlich ohne Spalte zwischen den Freihaltebereichen 19 und den Ankerelementen 13 auskommen.

Im gezeigten Ausführungsbeispiel der Fig. 2a umgibt das Schalungselement 18 sämtliche Ankerelemente 13 sowie den Basiskörper 7 umfänglich bzw. ringförmig, wobei die Ankerelemente 13 in Ausnehmungen 54 (vgl. insbesondere Fig. 2c) des Schalungselements 18 angeordnet sind. Entsprechend schließt das Schalungselement 18 die Halterung 1 in der dritten Richtung 49 ab. In der Schnittansicht der Fig. 2d ist außerdem erkennbar, dass das Schalungselement 18 die Halterung 1 auch in Längsrichtung 52 abschließt bzw. dass die Putz- oder Spachtelkante 14 das Schalungselement 18 in Längsrichtung 52 jedenfalls nicht überragt.

Dies hat zur Folge, dass bei der oben geschilderten Herstellung der Decke 3 die Halterung 1 auf dem Positionierelement 36 so befestigt werden kann, dass das Schalungselement 18 auf der Schalung 38 aufliegt. Folglich wird ausgeschlossen, dass beim Ausgießen Vergussmasse bzw. Betonmasse zwischen die Schalung 38 und das Schalungselement 18 (und damit auch in die Freihaltebereiche 19) gelangen kann. Indem die Freihaltebereiche 19 auf diese Art beim Vergießen von Vergussmasse bzw. Betonmasse freigehalten werden, wird nach dem Vergießen das problemlose Herausdrehen der Halterung 1 aus der Ausnahmeöffnung 34 sichergestellt. Vergussmasse bzw. Beton, der an einer gegen die Längsrichtung 52 weisenden Oberseite der Ankerelemente 13 an diesen anhaftet, kann dabei erfahrungsgemäß keine feste Verbindung der Betonschicht 6 zu den Ankerelementen 13 erzeugen, die stark genug wäre, um das Herausdrehen der Halterung 1 zu verhindern.

Eine solche Situation nach dem Vergießen ist insbesondere in der Detailansicht der Fig. 9 gut ersichtlich. Dabei ist erkennbar, dass die Ankerelemente 13 auf ihrer Oberseite abschnittsweise von der Betonschicht 6 kontaktiert werden. Zwischen dem Schalungselement 18 und der Schalung 38 hat jedoch kein Beton beim Vergießen dringen können, weshalb auch eine in Längsrichtung 52 weisende Unterseite der Ankerelemente 13 frei von Beton ist.

Nach dem Aushärten der Betonschicht 6 und dem Entfernen der Schalung 38 samt Positionierelement 36 wird das Schalungselement 18 durch Abbrechen vom Basiskörper 7 gelöst und entfernt. Für das Abbrechen kann ein Werkzeug, z.B. eine Zange 50 (vgl. Fig. 11) zu Hilfe genommen werden. Sodann kann das Verdrehen bzw. Herausdrehen der Halterung 1 aus der Aufnahmeöffnung 34 problemlos erfolgen.

Nach dem bereits erwähnten Auftragen der Putzschicht 5 (vgl. Fig. 12) kann der Beleuchtungseinrichtungsaufhängeteil 2 in der Halterung 1 mittels der Befestigungsstruktur 17 und der Nut 26 befestigt werden, vgl. Fig. 13.

Wie oben dargelegt, wird durch den mindestens einen Freihaltebereich 19 bzw. aufgrund des mindestens einen Freihaltebereichs 19 die Verbindung zwischen dem mindestens einen Ankerelement 13 und Vergussmasse verhindert oder zumindest soweit geschwächt, dass das Herausdrehen/-schrauben der Halterung 1 aus der Aufnahmeöffnung 34 möglich ist. Hierzu kann es z.B. genügen, dass der mindestens eine Freihaltebereich 19 lediglich einen Winkelbereich abdeckt, der so groß ist, dass eine gewisse Drehung, z.B. eine Vierteldrehung, der Halterung 1 ermöglicht wird, ohne dass das mindestens eine Ankerelement 13 mit seiner mindestens einen Seitenfläche 53 gegen die ausgehärtete Vergussmasse bzw. Betonschicht 6 stößt oder eine vernachlässigbar wenig vorhandene Vergussmasse bzw. Betonschicht 6 mit der mindestens einen Seitenfläche 53 nicht abgeschert werden kann. Die ermöglichte Drehung muss dabei nur so groß sein, dass sich die Halterung 1 in Längsrichtung 52 soweit aus der Decke 3 bzw. aus der Aufnahmeöffnung 34 heraus bewegt hat, dass das mindestens eine Ankerelement 13 bei einer weiteren Drehung in derselben Drehrichtung nicht mehr die ausgehärtete Vergussmasse bzw. Betonschicht 6 berührt. D.h. die Halterung 1 kann dann beliebig weit aus der Decke 3 bzw. dem Hohlkörper 30 heraus gedreht werden.

Ein Beispiel hierfür ist in Fig. 18a und Fig. 18b dargestellt. An jedes der beiden Ankerelemente 13 schließt in umfänglicher Richtung 20 jeweils mit einem kleinen Abstand bzw. Spalt ein Freihaltebereich 19 (durch punktierte Pfeile gekennzeichnet) an, der lediglich ca. einen einer Vierteldrehung entsprechenden Winkelbereich abdeckt, wobei die entsprechende Drehachse durch die Längsachse 8 gebildet ist. Jeder dieser Freihaltebereiche 19 wird von einem Schalungselement 18 abgedeckt, d.h. es sind in diesem Ausführungsbeispiel zwei Schalungselemente 18 vorgesehen. Auf diese Weise wird sichergestellt, dass nach dem Vergießen und Aushärten der Betonschicht 6, der Entfernung der Schalung 38 und des Positionierelements 36 und nach Entfernung der Schalungselemente 38 durch Abbrechen die Halterung 1 zumindest eine Vierteldrehung verdreht werden kann, um aus der Aufnahmeöffnung 34 heraus bewegt zu werden. Die Halterung 1 wird dabei in Längsrichtung 52 über eine Distanz bewegt, die größer gleich der Erstreckung der Ankerelemente 13 - und vorzugsweise auch der Schalungselemente 18 - in Längsrichtung 52 ist. Nach der Vierteldrehung ist keine Berührung der Ankerelemente 13 mit der Betonschicht 6 gegeben, sodass die Halterung 1 weiter in derselben Drehrichtung aus der Aufnahmeöffnung 34 bzw. der Decke 3 herausgedreht werden kann.

Wie Fig. 18b verdeutlicht, kann es bei der Dimensionierung der Schalungselements 18 (und damit der Freihaltebereiche 19) ausreichend sein, wenn diese sich in der ersten Richtung 15 lediglich genauso weit wie die Ankerelemente 13 erstrecken. Auf diese Weise wird ein Anstoßen der Seitenflächen 53 der Ankerelemente 13 an der Betonschicht 6 beim Herausdrehen der Halterung 1 verhindert. Eine größere Erstreckung des mindestens einen Schalungselements 18 in der ersten Richtung 15 ist aber, wie z.B. im Ausführungsbeispiel der Fig. 2a dargestellt ist, natürlich möglich.

### BEZUGSZEICHENLISTE

- 1: Halterung
- 2: Beleuchtungseinrichtungsaufhängeteil
- 3: Decke
- 4: Gipskartonplatte
- 5: Putzschicht
- 6: Betonschicht
- 7: Basiskörper
- 8: Längsachse
- 9: Basiskörperanfang
- 10: Basiskörperende
- 11: Äußere Mantelfläche
- 12: Außengewinde
- 13: Ankerelement
- 14: Putz- oder Spachtelkante
- 15: Erste Richtung
- 16: Zweite Richtung
- 17: Befestigungsstruktur
- 18: Schalungselement
- 19: Freihaltebereich
- 20: Umfängliche Richtung
- 21: Spachtelschicht
- 22: Metallprofilträger
- 23: Schraube
- 24: Mutter
- 25: Kabel
- 26: Zur Befestigungsstruktur komplementäre Nut
- 27: Loch in der Gipskartonplatte
- 28: Lochdurchmesser
- 29: Innere Oberfläche
- 30: Hohlkörper
- 31: Oberteil des Hohlkörpers
- 32: Unterteil des Hohlkörpers
- 33: Schlauch
- 34: Aufnahmeöffnung mit Innengewinde
- 35: Fuß
- 36: Positionierelement
- 37: Nagel
- 38: Schalung
- 39: Außendurchmesser des Basiskörpers bzw. des Außengewindes
- 40: Dicke der Spachtelschicht
- 41: Dicke der Putzschicht
- 42: Füllkörper
- 43: Oberteil des Füllkörpers
- 44: Unterteil des Füllkörpers
- 45: Lochbreite
- 46: Maximale Füllkörperbreite
- 47: Ausnehmung des Füllkörpers
- 48: Normalebene
- 49: Dritte Richtung
- 50: Zange
- 51: Blockierelement
- 52: Längsrichtung
- 53: Seitenfläche des Ankerelements
- 54: Ausnehmung des Schalungselements
- 55: Hohlraum
- 56: Erster Abschnitt des Oberteils des Füllkörpers
- 57: Zweiter Abschnitt des Oberteils des Füllkörpers
- 58: Haken

## Patentansprüche

1. Halterung (1) zur Befestigung einer Beleuchtungseinrichtung oder eines Beleuchtungseinrichtungsaufhängeteils (2) an einer Decke (3) oder einer Wand, die Halterung (1) umfassend einen im Wesentlichen zylinderförmigen Basiskörper (7), der sich entlang einer Längsachse (8) von einem Basiskörperanfang (9) bis zu einem Basiskörperende (10) erstreckt und eine äußere Mantelfläche (11) aufweist, wobei an der äußeren Mantelfläche (11) ein Außengewinde (12) angeordnet ist, welches sich zumindest abschnittsweise entlang der Längsachse (8) erstreckt, **dadurch gekennzeichnet, dass** im Bereich des Basiskörperendes (10) mindestens ein Ankerelement (13) zur Verdrehsicherung der Halterung (1) in einem Putz oder einer Spachtelmasse angeordnet ist, wobei das mindestens eine Ankerelement (13) in einer ersten Richtung (15) vom Basiskörper (7) absteht, wobei die erste Richtung (15) zumindest eine Richtungskomponente aufweist, welche Richtungskomponente in einer normal auf die Längsachse (8) stehenden Normalebene (48) liegt, und dass eine Putz- oder Spachtelkante (14) vorgesehen ist, die im Bereich des Basiskörperendes (10) in einer zweiten Richtung (16) vom Basiskörper (7) absteht, wobei die zweite Richtung (16) zumindest eine Richtungskomponente in einer Längsrichtung (52) aufweist, welche Längsrichtung (52) zur Längsachse (8) parallel ist und vom Basiskörperanfang (9) zum Basiskörperende (10) weist, und dass die Putz- oder Spachtelkante (14) das mindestens eine Ankerelement (13) und den Basiskörper (7) in der Längsrichtung (52) überragt.

2. Halterung (1) nach Anspruch 1, **dadurch gekennzeichnet, dass** mehrere Ankerelemente (13) vorgesehen sind, die im Bereich des Basiskörperendes (10) umfänglich, vorzugsweise mit gleichen oder periodisch gleichen Abständen zueinander, über den Basiskörper (7) verteilt sind.

3. Halterung (1) nach einem der Ansprüche 1 bis 2, **dadurch gekennzeichnet, dass** das mindestens eine Ankerelement (13) in einer umfänglichen Richtung (20) gesehen mindestens eine Seitenfläche (53) aufweist,
dass im Bereich des Basiskörperendes (10) mindestens ein Schalungselement (18) angeordnet ist, welches, vorzugsweise mittels mindestens einer Sollbruchstelle, lösbar mit dem Basiskörper (7) verbunden ist und in einer dritten Richtung (49) vom Basiskörper (7) absteht, wobei die dritte Richtung (49) zumindest eine in der Normalebene (48) liegende Richtungskomponente aufweist,
und dass das mindestens eine Schalungselement (18) so angeordnet und dimensioniert ist, dass mindestens ein in der umfänglichen Richtung (20) an die mindestens eine Seitenfläche (53) anschließender Freihaltebereich (19) von Vergussmasse freigehalten wird, wenn die Halterung (1) mit dem Basiskörperende (10) zu einer Schalung (38) weisend auf dieser Schalung (38) angeordnet ist und mit der Vergussmasse übergossen wird.

4. Halterung (1) nach Anspruch 3, **dadurch gekennzeichnet, dass** mehrere Ankerelemente (13) vorgesehen sind und dass das mindestens eine Schalungselement (18) die in umfänglicher Richtung (20) zwischen den Ankerelementen (13) angeordneten Freihaltebereiche (19) zumindest abschnittsweise ausfüllt.

5. Halterung (1) nach einem der Ansprüche 3 bis 4, **dadurch gekennzeichnet, dass** das mindestens eine Schalungselement (18) das mindestens eine Ankerelement (13) in der ersten Richtung (15) überragt und dass das mindestens eine Schalungselement (18) in einer Längsrichtung (52), die zur Längsachse (8) parallel ist und vom Basiskörperanfang (9) zum Basiskörperende (10) weist, die Halterung (1) abschließt.

6. Halterung (1) nach einem der Ansprüche 3 bis 5, **dadurch gekennzeichnet, dass** das mindestens eine Schalungselement (18) den Basiskörper (7), vorzugsweise ringförmig, umfänglich umgibt.

7. Halterung (1) nach einem der Ansprüche 3 bis 6, **dadurch gekennzeichnet, dass** das mindestens eine Schalungselement (18), vorzugsweise mittels mindestens einer Sollbruchstelle, mit dem mindestens einen Ankerelement (13) lösbar verbunden ist und vorzugsweise mit diesem eine im Wesentlichen geschlossene Oberfläche ausbildet.

8. Halterung (1) nach einem der Ansprüche 3 bis 7, **dadurch gekennzeichnet, dass** das mindestens eine Ankerelement (13) in mindestens einer Ausnehmung (54) des mindestens einen Schalungselements (18) so angeordnet ist, dass das mindestens eine Ankerelement (13) vom mindestens einen Schalungselement (18) durch jeweils einen Spalt getrennt ist.

9. Decke (3) oder Wand, umfassend eine Halterung (1) nach einem der Ansprüche 1 bis 8 sowie eine Platte, insbesondere Gipskartonplatte (4) oder Gipsfaserplatte, wobei die Halterung (1) in einem Loch (27) der Platte (4) angeordnet und mittels einer Schraubverbindung oder Klebeverbindung und im Loch (27) gehalten ist und wobei bevorzugt das mindestens eine Ankerelement (13) in einer auf der Platte (4) aufgetragenen Spachtelschicht (21) oder Putzschicht (5) angeordnet ist und wobei besonders bevorzugt eine Dicke (40, 41) der Spachtelschicht (21) oder Putzschicht (5) im Wesentlichen einem entlang der Längsachse (8) gemessenen Abstand zwischen der Platte (4) und der Putz- oder Spachtelkante (14) der Halterung (1) entspricht.

10. Decke (3) oder Wand nach Anspruch 9, **dadurch gekennzeichnet, dass** die Platte eine Gipskartonplatte (4) oder Gipsfaserplatte ist und dass die Halterung (1) mit ihrem Außengewinde (12) direkt in die Gipskartonplatte (4) oder Gipsfaserplatte eingeschraubt ist, wobei eine das Loch (27) begrenzende innere Oberfläche (29) zumindest abschnittsweise durch das Außengewinde (12) eingeschnitten ist.

11. Decke (3) oder Wand nach Anspruch 9, **dadurch gekennzeichnet, dass** die Halterung (1) mittels einer mit dem Außengewinde (12) in Eingriff stehenden Mutter (24) im Loch (27) gehalten ist, wobei vorzugsweise die Mutter (24) einen größeren Durchmesser als das Loch (27) aufweist und die Platte (4) zwischen der Mutter (24) und dem mindestens einen Ankerelement (13) angeordnet ist.

12. Decke (3) oder Wand nach Anspruch 9, **dadurch gekennzeichnet, dass** die Halterung (1) in einer Ausnehmung (47) eines Füllkörpers (42) angeordnet und mittels einer Schraubverbindung oder Klebeverbindung und in der Ausnehmung (47) gehalten ist, dass sich der Füllkörper (42) zumindest mit einem Halteabschnitt (43) in einer Richtung mit einer Breite (46) erstreckt, die größer ist als eine Breite (45) des Lochs (27), wobei sich der Halteabschnitt (43) normal auf diese Richtung mit einer Länge erstreckt, die höchstens einer Länge des Lochs (27) entspricht, und dass in einer normal auf die Längsachse (8) stehenden und von dieser weg weisenden Richtung gesehen die Platte (4) zwischen dem Halteabschnitt (43) und dem mindestens einen Ankerelement (13) angeordnet ist.

13. Decke (3) oder Wand, umfassend eine Halterung (1) nach einem der Ansprüche 1 bis 8 sowie einen in eine Vergussmasseschicht, vorzugsweise Betonschicht (6), eingegossenen Hohlkörper (30), wobei die Halterung (1) in eine Aufnahmeöffnung (34) des Hohlkörpers (30) eingeschraubt ist und wobei vorzugsweise das mindestens eine Ankerelement (13) in einer auf der Betonschicht (6) aufgetragenen Spachtelschicht (21) oder Putzschicht (5) angeordnet ist.

14. Decke (3) oder Wand nach Anspruch 13, **dadurch gekennzeichnet, dass** eine Dicke (40, 41) der Spachtelschicht (21) oder Putzschicht (5) im Wesentlichen einem entlang der Längsachse (8) gemessenen Abstand zwischen der Vergussmasseschicht (6) und der Putz- oder Spachtelkante (14) entspricht.

## Claims

1. Holder (1) for fixing a lighting device or a lighting device suspension part (2) to a ceiling (3) or wall, the holder (1) comprising a substantially cylindrical base body (7) extending along a longitudinal axis (8) from a base body start (9) to a base body end (10) and having an outer lateral surface (11), wherein an external thread (12) is arranged on the outer lateral surface (11) and extends at least in sections along the longitudinal axis (8), **characterized in that** at least one anchor element (13) is arranged in the region of the base body end (10) for securing the holder (1) against rotation in a plaster or a filler compound, wherein the at least one anchor element (13) projects from the base body (7) in a first direction (15), wherein the first direction (15) has at least one directional component, which directional component lies in a normal plane (48) disposed normally to the longitudinal axis (8), and **in that** a plaster or filler edge (14) is provided which projects from the base body (7) in a second direction (16) in the region of the base body end (10), wherein the second direction (16) has at least one directional component in a longitudinal direction (52), which longitudinal direction (52) is parallel to the longitudinal axis (8) and faces from the base body start (9) to the base body end (10), and **in that** the plaster or filler edge (14) projects beyond the at least one anchor element (13) and the base body (7) in the longitudinal direction (52).

2. Holder (1) according to claim 1, **characterized in that** a plurality of anchor elements (13) are provided which are distributed circumferentially, preferably at equal or periodically equal distances from one another, over the base body (7) in the region of the base body end (10).

3. Holder (1) according to one of the claims 1 to 2, **characterized in that** the at least one anchor element (13) has at least one side face (53) seen in a circumferential direction (20), **in that** at least one formwork element (18) is arranged in the region of the base body end (10), which formwork element (18) is detachably connected to the base body (7), preferably by means of at least one predetermined breaking point, and projects from the base body (7) in a third direction (49), wherein the third direction (49) has at least one directional component lying in the normal plane (48), and **in that** the at least one formwork element (18) is arranged and dimensioned in such a way that at least one free-space region (19) adjoining the at least one side face (53) in the circumferential direction (20) is kept free of casting compound when the holder (1) with the base body end (10) facing towards a formwork (38) is arranged on said formwork (38) and is cast over with the casting compound.

4. Holder (1) according to claim 3, **characterized in that** a plurality of anchor elements (13) are provided and **in that** the at least one formwork element (18) at least partially fills the free space regions (19) arranged in the circumferential direction (20) between the anchor elements (13).

5. Holder (1) according to one of the claims 3 to 4, **characterized in that** the at least one formwork element (18) projects beyond the at least one anchor element (13) in the first direction (15) and **in that** the at least one formwork element (18) terminates the holder (1) in a longitudinal direction (52) which is parallel to the longitudinal axis (8) and faces from the base body start (9) to the base body end (10).

6. Holder (1) according to one of the claims 3 to 5, **characterized in that** the at least one formwork element (18) surrounds the base body (7) circumferentially, preferably annularly.

7. Holder (1) according to one of claims 3 to 6, **characterized in that** the at least one formwork element (18) is detachably connected to the at least one anchor element (13), preferably by means of at least one predetermined breaking point, and preferably forms an essentially closed surface therewith.

8. Holder (1) according to one of claims 3 to 7, **characterized in that** the at least one anchor element (13) is arranged in at least one recess (54) of the at least one formwork element (18) in such a way that the at least one anchor element (13) is separated from the at least one formwork element (18) by a respective gap.

9. Ceiling (3) or wall, comprising a holder (1) according to one of claims 1 to 8 and a board, in particular gypsum plasterboard (4) or gypsum fiberboard, wherein the holder (1) is arranged in a hole (27) in the board (4) and is held by means of a screw connection or adhesive connection and in the hole (27), and wherein preferably the at least one anchor element (13) is arranged in a filler layer (21) or plaster layer (5) applied to the board (4), and wherein particularly preferably a thickness (40, 41) of the filler layer (21) or plaster layer (5) substantially corresponds to a distance measured along the longitudinal axis (8) between the board (4) and the plaster or filler edge (14) of the holder (1).

10. Ceiling (3) or wall according to claim 9, **characterized in that** the board is a gypsum plasterboard (4) or gypsum fiberboard and **in that** the holder (1) is screwed with its external thread (12) directly into the gypsum plasterboard (4) or gypsum fiberboard, wherein an inner surface (29) delimiting the hole (27) is cut at least in sections by the external thread (12).

11. Ceiling (3) or wall according to claim 9, **characterized in that** the holder (1) is held in the hole (27) by means of a nut (24) which engages with the external thread (12), wherein preferably the nut (24) has a larger diameter than the hole (27), and the board (4) is arranged between the nut (24) and the at least one anchor element (13).

12. Ceiling (3) or wall according to claim 9, **characterized in that** the holder (1) is arranged in a recess (47) of a filling body (42) and is held by means of a screw connection or adhesive connection and in the recess (47), **in that** the filling body (42) extends at least with a holding section (43) in a direction with a width (46) which is larger than a width (45) of the hole (27), wherein the holding section (43) extends normally to this direction with a length which corresponds at most to a length of the hole (27), and **in that**, as seen in a direction disposed normally to and facing away from the longitudinal axis (8), the board (4) is arranged between the holding section (43) and the at least one anchor element (13).

13. Ceiling (3) or wall, comprising a holder (1) according to one of claims 1 to 8 and a hollow body (30) cast into a casting compound layer, preferably concrete layer (6), wherein the holder (1) is screwed into a receiving opening (34) of the hollow body (30) and wherein preferably the at least one anchor element (13) is arranged in a filler layer (21) or plaster layer (5) applied to the concrete layer (6).

14. Ceiling (3) or wall according to claim 13, **characterized in that** a thickness (40, 41) of the filler layer (21) or plaster layer (5) substantially corresponds to a distance, measured along the longitudinal axis (8), between the casting compound layer (6) and the plaster or filler edge (14).

## Revendications

1. Monture (1) pour la fixation d'un dispositif d'éclairage ou d'une partie suspendue de dispositif d'éclairage (2) à un plafond (3) ou un mur, laquelle monture (1) comprend un corps de base (7) sensiblement cylindrique, qui s'étend le long d'un axe longitudinal (8) d'un début du corps de base (9) à une extrémité du corps de base (10) et qui présente une surface d'enveloppe extérieure (11), la surface d'enveloppe extérieure (11) présentant un filetage extérieur (12) qui s'étend au moins en partie le long de l'axe longitudinal (8), **caractérisée en ce qu'**au moins un élément d'ancrage (13) est prévu au niveau de l'extrémité du corps de base (10) pour empêcher la rotation de la monture (1) dans un crépi ou un mastic, l'au moins un élément d'ancrage (13) dépassant du corps de base (7) dans une première direction (15), laquelle première direction (15) comporte au moins une composante directionnelle qui se trouve dans un plan normal (48) perpendiculaire à l'axe longitudinal (8), et **en ce qu'**il est prévu une arête pour crépi ou pour mastic (14) qui dépasse du corps de base (7) à l'extrémité du corps de base (10) dans une deuxième direction (16), laquelle deuxième direction (16) présente au moins une composante directionnelle dans un sens longitudinal (52), lequel sens longitudinal (52) est parallèle à l'axe longitudinal (8) et dirigé du début du corps de base (9) vers l'extrémité du corps de base (10), et **en ce que** l'arête pour crépi ou pour mastic (14) dépasse de l'au moins un élément d'ancrage (13) et du corps de base (7) dans le sens longitudinal (52).

2. Monture (1) selon la revendication 1, **caractérisée en ce que** sont prévus plusieurs éléments d'ancrage (13) qui sont répartis sur la circonférence du corps de base (7) au niveau de l'extrémité du corps de base (10), de préférence à intervalles égaux ou périodiquement égaux les uns des autres.

3. Monture (1) selon l'une des revendications 1 à 2, **caractérisée en ce que** l'au moins un élément d'ancrage (13) présente, vu dans le sens de la circonférence (20), au moins une surface latérale (53), **en ce qu'**au moins un élément de coffrage (18) est disposé au niveau de l'extrémité du corps de base (10) et relié de façon amovible, de préférence au moyen d'un point de rupture prévu, au corps de base (7) et dépasse du corps de base (7) dans une troisième direction (49), la troisième direction (49) comportant au moins une composante directionnelle située dans le plan normal (48),
et **en ce que** l'au moins un élément de coffrage (18) est disposé et dimensionné de telle sorte qu'au moins une zone dégagée (19) se raccordant à l'au moins une surface latérale (53) dans le sens de la circonférence (20) reste dégagée de la masse d'enduit quand la monture (1) est disposée sur un coffrage (38) avec l'extrémité du corps de base (10) tournée vers ce coffrage (38) et enrobée avec la masse d'enduit.

4. Monture (1) selon la revendication 3, **caractérisée en ce que** plusieurs éléments d'ancrage (13) sont prévus et **en ce que** l'au moins un élément de coffrage (18) remplit au moins en partie les zones dégagées (19) disposées dans le sens de la circonférence (20) entre les éléments d'ancrage (13).

5. Monture (1) selon l'une des revendications 3 à 4, **caractérisée en ce que** l'au moins un élément de coffrage (18) dépasse de l'au moins un élément d'ancrage (13) dans la première direction (15) et **en ce que** l'au moins un élément de coffrage (18) ferme la monture (1) dans un sens longitudinal (52) qui est parallèle à l'axe longitudinal (8) et qui est dirigé du début du corps de base (9) vers l'extrémité du corps de base (10).

6. Monture (1) selon l'une des revendications 3 à 5, **caractérisée en ce que** l'au moins un élément de coffrage (18) entoure la circonférence du corps de base (7), de préférence en formant un anneau.

7. Monture (1) selon l'une des revendications 3 bis 6, **caractérisée en ce que** l'au moins un élément de coffrage (18) est relié à l'au moins un élément d'ancrage (13) d'une façon qui peut être défaite, de préférence au moyen d'au moins un point de rupture prévu, et forme de préférence avec celui-ci une surface sensiblement fermée.

8. Monture (1) selon l'une des revendications 3 bis 7, **caractérisée en ce que** l'au moins un élément d'ancrage (13) est disposé dans au moins un évidement (54) de l'au moins un élément de coffrage (18) de telle sorte que l'au moins un élément d'ancrage (13) est séparé par une fente de l'au moins un élément de coffrage (18).

9. Plafond (3) ou mur comprenant une monture (1) selon l'une des revendications 1 à 8 ainsi qu'un panneau, en particulier un panneau de plâtre (4) ou un panneau de staff, dans lequel la monture (1) est disposée dans un trou (27) du panneau (4) et retenue au moyen d'un assemblage vissé ou collé et dans le trou (27) et dans lequel l'au moins un élément d'ancrage (13) est de préférence disposé dans une couche de mastic (21) ou une couche de crépi (5) appliquée sur le panneau (4) et dans lequel, en particulier, l'épaisseur (40, 41) de la couche de mastic (21) ou de la couche de crépi (5) correspond sensiblement à un écartement mesuré le long de l'axe longitudinal (8) entre le panneau (4) et l'arête pour crépi ou pour mastic (14) de la monture (1).

10. Plafond (3) ou mur selon la revendication 9, **caractérisé en ce que** le panneau est un panneau de plâtre (4) ou un panneau de staff et **en ce que** la monture (1) est directement vissée avec le filetage extérieur (12) dans le panneau de placoplâtre (4) ou le panneau de staff, une surface intérieure (29) qui délimite le trou (27) étant entaillée au moins en partie par le filetage extérieur (12).

11. Plafond (3) ou mur selon la revendication 9, **caractérisé en ce que** la monture (1) est retenue dans le trou (27) au moyen d'un écrou (24) en prise avec le filetage extérieur (12), l'écrou (24) ayant de préférence un plus grand diamètre que le trou (27) et le panneau (4) étant disposé entre l'écrou (24) et l'au moins un élément d'ancrage (13).

12. Plafond (3) ou mur selon la revendication 9, **caractérisé en ce que** la monture (1) est disposée dans un évidement (47) d'un corps de remplissage (42) et retenue au moyen d'un assemblage vissé ou collé et dans l'évidement (47), **en ce que** le corps de remplissage (42) s'étend au moins avec une partie de maintien (43) dans une direction sur une largeur (46) supérieure à la largeur (45) du trou (27), la partie de maintien (43) s'étendant perpendiculairement à cette direction sur une longueur qui correspond au maximum à la longueur du trou (27), et **en ce que**, vu dans une direction perpendiculaire à l'axe longitudinal (8) et s'éloignant de celui-ci, le panneau (4) est disposé entre la partie de maintien (43) et l'au moins un élément d'ancrage (13).

13. Plafond (3) ou mur comprenant une monture (1) selon l'une des revendications 1 à 8 et un corps creux (30) inclus dans une masse d'enrobage, de préférence une couche de béton (6), dans lequel la monture (1) est vissée dans une ouverture de réception (34) du corps creux (30) et dans lequel l'au moins un élément d'ancrage (13) est de préférence disposé dans une couche de mastic (21) ou une couche de crépi (5) appliquée sur la couche de béton (6).

14. Plafond (3) ou mur selon la revendication 13, **caractérisé en ce que** l'épaisseur (40, 41) de la couche de mastic (21) ou de la couche de crépi (5) correspond sensiblement à la distance mesurée le long de l'axe longitudinal (8) entre la couche de masse de coulée (6) et l'arête pour crépi ou pour mastic (14).
